# EUROPÄISCHE PATENTSCHRIFT

(11) **EP 3 049 332 B1**
(45) Veröffentlichungstag und Bekanntmachung des Hinweises auf die Patenterteilung: **30.08.2017**
(21) Anmeldenummer: 14771881.1
(22) Anmeldetag: 22.09.2014
(51) Int. Cl.: B65B 55/02, B65B 39/06, B65B 43/46, B65B 55/10, B65B 7/28, B67C 7/00, B67C 3/22, B67C 3/26

(54) **ANLAGE ZUM ASPETISCHEN BEFÜLLEN EINES BEHÄLTNISSES**
INSTALLATION FOR ASEPTIC FILLING OF A CONTAINER
INSTALLATION DE REMPLISSAGE ASEPTIQUE D'UN RÉCIPIENT

(30) Priorität: 25.09.2013 EP 13185858
(43) Veröffentlichungstag der Anmeldung: 03.08.2016
(73) Patentinhaber: Fresenius Kabi Deutschland GmbH, 61352 Bad Homburg (DE)
(72) Erfinder: BRANDENBURGER, Torsten, 61203 Reichelsheim (DE); NEISIUS, Bernhard, 61203 Reichelsheim (DE)
(74) Vertreter: Fresenius Kabi Deutschland GmbH
(86) Internationale Anmeldenummer: PCT/EP2014/070135
(87) Internationale Veröffentlichungsnummer: WO 2015/044088

(56) Entgegenhaltungen:
- EP-A1- 0 072 699
- EP-A1- 1 067 052
- EP-A1- 2 028 108
- US-A- 4 893 659

## Beschreibung

Die vorliegende Erfindung betrifft ein Verfahren und eine Anlage zum aseptischen Befüllen eines Behältnisses mit einer, vorzugsweise enteralen, Ernährungslösung.

Im Gegensatz zu aseptischen Abfüllanlagen muss bei nicht aseptischen Abfüllanlagen eine Nachsterilisation des befüllten und verschlossenen Behälters erfolgen, um die mikrobiologische Unbedenklichkeit und lange Haltbarkeit des Produkts zu gewährleisten. Jedoch weisen aseptische Abfüllanlagen eine Verfügbarkeit auf, die deutlich unter derjenigen von konventionellen nicht aseptischen Abfüllanlagen liegt. Um eine aseptische Abfüllung, die ohne die energieintensive Nachsterilisation auskommt, aufrecht zu erhalten, werden diese Abfüllanlagen üblicherweise, je nach mikrobiologischer Sensibilität des Produkts, nach mehreren Produktionsstunden einem Reinigungs- und Sterilisationsvorgang unterzogen. In der Regel werden daher solche aseptische Abfüllanlagen innerhalb eines Isolators angeordnet, der als verkleinerter aseptischer Reinraum innerhalb der aseptischen Abfüllanlagen betrachtet werden kann. Das Einbringen von Behältern und Verschlüssen erfolgt über spezielle Schleusen. Der Innenraum des Isolators ist durch eine überdruckbedingte Verdrängungsströmung vor einer möglichen Kontamination geschützt. Im Allgemeinen werden aseptische Abfüllanlagen eingesetzt für mikrobiologisch sensible Produkte mit einem ph-Wert von größer als 4.

Die Druckschrift DE 69 810 235 T2 betrifft eine derartige aseptische Füllmaschine für flexible Behälter mit einer Druckkappe. Diese Füllmaschine umfasst eine Sterilkammer, in der die Arbeitsvorgänge zum Öffnen, Füllen und Schließen des Behälters durchgeführt werden.

Die EP 1 067 052 A1 beschreibt eine Vorrichtung und ein Verfahren zum sterilen Abfüllen eines Beutels, welcher einen Füllstutzen und eine Kappe aufweist. Die Vorrichtung umfasst ein Füllventil und eine Kammer, welche durch eine integrale Einheit gebildet werden. Über eine offene Unterseite der Kammer wird der zu befüllende Beutel mittels Klemmbacken in die Kammer eingeführt. In der Kammer erfolgt eine Sterilisation des Beutels, des Füllstutzens und der Kappe. Nachdem die Kappe entfernt ist, wird der Beutel durch die Kammer hindurch an die Fülldüse herangeführt und dann befüllt.

Bei zunehmender Größe der zu reinigenden Oberfläche innerhalb des Isolators steigt jedoch der Reinigungsaufwand. Je nach Sensibilität des zu verarbeitenden Produkts ist dieser Reinigungs- und Sterilisationsvorgang nach einer Produktionsdauer von einigen Stunden durchzuführen, um den aseptischen Zustand der Anlage zu gewährleisten. Um den aseptischen Zustand der Abfüllanlage zu erhalten, sind hierzu die produktführenden Rohrleitungen sowie der Innenraum des Isolators, innerhalb dessen die Abfüllung erfolgt, zu reinigen und zu sterilisieren. Je nach der Komplexität der Anlage und insbesondere der Größe der Innenoberfläche der aseptischen Zone dauert ein solcher Reinigungszyklus mehrere Stunden. Durch die Notwendigkeit der häufigen Reinigung und der dadurch unterbrochenen Produktion bleibt weniger effektive Produktionszeit für die Abfüllanlage übrig. Durch lange Reinigungs- und Sterilisationsvorgänge kann die Verfügbarkeit einer aseptischen Abfüllanlage sogar auf 60 - 70% zurückgehen.

Es ist eine Aufgabe der Erfindung, eine aseptische Abfüllanlage zu schaffen, die eine höhere Verfügbarkeit ermöglicht.

Diese Aufgabe wird durch die Gegenstände mit den Merkmalen nach den unabhängigen Ansprüchen gelöst. Vorteilhafte Ausführungsformen sind Gegenstand der Beschreibung, der Figuren und der abhängigen Ansprüche.

Die vorliegende Erfindung betrifft ein Verfahren zum aseptischen Befüllen eines Behältnisses mit einer Ernährungslösung. Vorzugsweise ist die Ernährungslösung für die enterale Ernährung vorgesehen. Das Verfahren umfasst die folgenden Schritte:
Bereitstellen einer Abfülleinrichtung mit einer ersten Abdichtungseinrichtung, in der wenigstens eine Fülldüse, vorzugsweise ortsfest, angeordnet ist und in der eine erste aseptische Zone bereitgestellt werden kann oder wird und wobei sich die erste Abdichtungseinrichtung in einer eine Öffnung aufweisenden Stellung befindet und somit die erste Abdichtungseinrichtung und die erste aseptische Zone in einer geöffneten Stellung befinden;
Greifen eines Behältnisses, das wenigstens ein Anschlussstück mit einem Kanal zum Befüllen des Behältnisses umfasst, mit einem Greifer;
Heranführen des Behältnisses, vorzugsweise mittels des Greifers, an die erste Abdichtungseinrichtung in einer ersten Bewegung derart, dass das Behältnis, insbesondere das Anschlussstück des Behältnisses, dichtend an der Öffnung der ersten Abdichtungseinrichtung anliegt und die erste aseptische Zone, in welcher wenigstens das Anschlussstück des Behältnisses zumindest abschnittsweise angeordnet ist, geschlossen oder gebildet wird;
Zuführen eines Sterilisierungsmittels, vorzugsweise mittels der Fülldüse, in die geschlossene oder gebildete erste aseptische Zone, so dass wenigstens der Kanal des Anschlussstücks des Behältnisses zumindest abschnittsweise sterilisiert wird;
Heranführen des Behältnisses, vorzugsweise mittels des Greifers, an die Fülldüse innerhalb der ersten aseptischen Zone in einer sich der ersten Bewegung, vorzugsweise unmittelbar, anschließenden zweiten Bewegung derart, dass die Fülldüse das Behältnis über den Kanal des Anschlussstücks des Behältnisses befüllen kann und die erste Abdichtungseinrichtung in ihrer Längserstreckung reduziert wird;
Befüllen des Behältnisses durch oder über den Kanal in dem Anschlussstück mit der Ernährungslösung mittels der Fülldüse in der ersten aseptischen Zone; und
Aufbringen oder Aufsetzen eines Verschlusses auf den Kanal des Anschlussstücks in einer aseptischen Umgebung, vorzugsweise in einer Verschließeinrichtung, so dass das befüllte Behältnis aseptisch verschlossen wird. Beispielsweise wird die aseptische Umgebung durch eine zweite aseptische Zone bereitgestellt, welche in einer in der Verschließeinrichtung angeordneten zweiten Abdichtungseinrichtung erzeugt werden kann (siehe dazu nachfolgend in der Beschreibung).

Im Bereich der Erfindung liegt auch eine Anlage zum, vorzugsweise aseptischen, Befüllen eines Behältnisses, welches wenigstens ein Anschlussstück mit einem Kanal zum Befüllen des Behältnisses mit einer, vorzugsweise enteralen, Ernährungslösung, aufweist. Die Anlage umfasst:
eine Abfülleinrichtung mit einer ersten, eine verschließbare Öffnung aufweisenden und vorzugsweise in der Längserstreckung veränderbaren Abdichtungseinrichtung, in der wenigstens eine Fülldüse, vorzugsweise ortsfest, angeordnet ist und in der über ein Verschließen der Öffnung eine erste aseptische Zone bereitgestellt werden kann;
einen Greifer zum Greifen und zum Heranführen des Behältnisses an die erste Abdichtungseinrichtung in einer ersten Bewegung derart, dass das Behältnis, insbesondere das Anschlussstück des Behältnisses, dichtend an der Öffnung der ersten Abdichtungseinrichtung angelegt und die erste aseptische Zone geschlossen werden kann, in welcher wenigstens das Anschlussstück des Behältnisses zumindest abschnittsweise angeordnet ist; und
wobei der Greifer ausgebildet ist zum Heranführen des Behältnisses an die Fülldüse innerhalb der ersten aseptischen Zone in einer sich der ersten Bewegung, vorzugsweise unmittelbar, anschließenden zweiten Bewegung derart, dass die erste Abdichtungseinrichtung in ihrer Längserstreckung reduziert wird und die Fülldüse zumindest abschnittsweise in den Kanal des Anschlussstücks des Behältnisses hineinragen und das Behältnis in der ersten aseptischen Zone befüllen kann. Die Abfülleinrichtung der Anlage umfasst eine Einrichtung zum Zuführen eines Sterilisierungsmittels in die bereitgestellte erste aseptische Zone, so dass wenigstens der Kanal des Anschlussstücks des Behältnisses zumindest abschnittsweise sterilisierbar ist. Die Anlage umfasst zudem eine Verschließeinrichtung zum Aufbringen eines Verschlusses auf das Anschlussstück des Behältnisses.

Das erfindungsgemäße Verfahren ist insbesondere ausführbar mittels der erfindungsgemäßen Anlage. Die erfindungsgemäße Anlage ist insbesondere ausgebildet zur Ausführung des erfindungsgemäßen Verfahrens. Die Anlage und/oder das Verfahren gemäß der vorliegenden Erfindung kann bzw. können insbesondere für mikrobiogisch sensible Produkte mit einem pH-Wert größer als 4 eingesetzt werden, beispielsweise für die Abfüllung enteraler Ernährungsmittel, insbesondere für die klinische Ernährung, deren pH-Wert im Bereich von 6 bis 7 liegt.

Eine mikrobiologische Unbedenklichkeit und eine ausreichend lange Haltbarkeit des Produktes müssen gewährleistet sein. Eine aseptische Zone ist eine Umgebung, die den Zustand der Keimfreiheit aufweist oder die im Wesentlichen keimfrei ist. Die Vermehrung möglicher Keime wird in dieser Umgebung im Wesentlichen unterbunden. Keime sind Mikroorganismen, die in anderen Organismen gesundheitsschädigende Abläufe verursachen können. Insbesondere darf die Anzahl der nach der Sterilisation verbliebenen vermehrungsfähigen Mikroorganismen einen gewissen Grenzwert nicht überschreiten. Vorzugsweise definiert sich der sterile, aseptische oder keimfreie Zustand oder die sterile, aseptische oder keimfreie Umgebung über für die enterale, klinische Ernährung einzuhaltende Anforderungen oder Standards. Nach der Sterilisation werden die, vorzugsweise im Wesentlichen alle, vermehrungsfähigen Mikroorganismen abgetötet. Die einer Sterilisation unterzogenen oder ausgesetzten Bauteile oder Bereiche und/oder die in einer sterilen Umgebung durchgeführten Verfahrensschritte werden als steril bezeichnet. Ziel einer aseptischen Herstellung ist, die Sterilität der aus sterilisierten Komponenten zusammengesetzten Ernährungsmittelanordnung zu bewahren.

Die Längserstreckung der ersten Abdichtungseinrichtung beschreibt sozusagen die Höhe der ersten Abdichtungseinrichtung. Diese ist hier veränderbar. In der vorliegenden Abfülleinrichtung verläuft die Längserstreckung vorzugsweise in Richtung der Fülldüsenachse und/oder in Richtung der ersten und/oder der zweiten Bewegung. Durch die in der Längserstreckung veränderbare erste Abdichtungseinrichtung wird insbesondere gewährleistet, dass beim Heranführen des Behältnisses an die Fülldüse und/oder beim Wegführen des Behältnisses von der Fülldüse, eine in sich geschlossene Einheit gebildet wird. Dadurch wird die Dichtigkeit der ersten Abdichtungseinrichtung, in welcher die erste aseptische Zone bereitgestellt wird, erhöht.

In einer Ausführungsform ist die erste Abdichtungseinrichtung ausgebildet, beim Heranführen des Behältnisses an die Fülldüse zusammengedrückt zu werden. Die erste aseptische Zone der Abfülleinrichtung wird durch die zweite Bewegung, in der das Behältnis an die Fülldüse herangeführt wird, in ihrer Längserstreckung reduziert. In einer Ausgestaltung der ersten Abdichtungseinrichtung ist die erste Abdichtungseinrichtung durch eine Seitenwand begrenzt, welche in ihrer Höhe veränderbar ist. Über ein Zusammendrücken der ersten Abdichtungseinrichtung oder über ein Verringern der Seitenwandhöhe der ersten Abdichtungseinrichtung ist das Behältnis an die Fülldüse heranführbar. Die Seitenwand der ersten Abdichtungseinrichtung wird in einer ersten Variante zumindest abschnittsweise durch einen, insbesondere die Fülldüse umlaufenden, Balg gebildet. In einer zweiten Variante der Seitenwand wird diese zumindest abschnittsweise durch ein, insbesondere die Fülldüse umlaufendes, Teleskopsystem aus gegeneinander verschiebbaren Röhren gebildet.

Vorzugsweise wird das zu befüllende Behältnis bereitgestellt mit einem abgeschlossenen, sterilen Innenraum und mit einem Anschlussstück, das mit einer, insbesondere mittels der Fülldüse, durchstoßbaren Membran verschlossen ist. Die Membran kann wiederverschließbar oder nicht wiederverschließbar sein. Die geschlossene Membran und zumindest ein oberhalb der geschlossenen Membran liegender Kanal des Anschlussstücks werden durch das Sterilisierungsmittel sterilisiert. In einer Ausführungsform wird die Einrichtung zum Zuführen des Sterilisierungsmittels durch die Fülldüse selbst bereitgestellt.

Beim Heranführen des Behältnisses an die Fülldüse in der zweiten Bewegung kann die Fülldüse dichtend zur Anlage an dem Behältnis, vorzugsweise an dem Kanal oder dem Anschlussstück, kommen. Vorzugsweise wird das Behältnis in der zweiten Bewegung derart an die Fülldüse herangeführt, dass die Fülldüse zumindest abschnittsweise in den Kanal des Anschlussstücks des Behältnisses hineinragt.

Die sterilisierte Membran wird vor dem Befüllen des Behältnisses geöffnet. Dazu wird in einer Ausführungsform der Erfindung das Behältnis in der sich der ersten Bewegung, vorzugsweise unmittelbar, anschließenden zweiten Bewegung soweit an die Fülldüse herangeführt wird, dass die sterilisierte Membran durch die Fülldüse durchstoßen wird. Vorzugsweise ist die Fülldüse als Dorn ausgebildet zum Öffnen, vorzugsweise Durchstoßen, der Membran des Anschlussstücks des Behältnisses. In einer Ausgestaltung weist die Fülldüse, vorzugsweise das Außenrohr der Fülldüse, ein abgeschrägtes Ende zum Öffnen oder Durchstechen der Membran auf. Vorzugsweise wird die Fülldüse so weit in das Anschlussstück des Behältnisses hineinbewegt, dass eine Außenseite der Fülldüse, vorzugsweise ein Dichtkonus der Fülldüse, an dem Anschlussstück anliegt und den Kanal in dem Anschlussstück, vorzugsweise dichtend, abschließt. Dazu umfasst die Fülldüse, vorzugsweise das Außenrohr der Fülldüse, in einer Ausgestaltung einen außenliegenden Dichtkonus zum Abdichten der Fülldüse gegenüber dem Behältnis. Dann kann die Befüllung des Behältnisses erfolgen.

Die Fülldüse umfasst in einer Ausführungsform einen ersten Kanal zum Zuführen einer, vorzugsweise enteralen, sterilen Ernährungslösung und einen zweiten Kanal zum Zuführen eines Sterilisierungsmittels. In einer alternativen Ausführungsform besitzt die Fülldüse einen ersten Kanal zum Zuführen eines Sterilisierungsmittels und/oder einer sterilen Ernährungslösung und einen zweiten Kanal zum Absaugen eines Sterilisierungsmittels und/oder einer Ernährungslösung. In einer Ausgestaltung der Fülldüse wird der erste Kanal der Fülldüse durch ein Innenrohr und der zweite Kanal der Fülldüse durch ein, vorzugsweise konzentrisches, Außenrohr gebildet.

Der Verschluss wird vorzugsweise als eine Verschlusskappe bereitgestellt, die auf den Kanal des Anschlussstücks des Behältnisses aufgesetzt wird. Vorzugsweise ist der Verschluss ein Originalitätsverschluss, zum Beispiel mit einer Abbrech- und/oder Abdrehkappe. In einer Ausführungsform wird der Verschluss auf den Kanal des Anschlussstücks des Behältnisses in einer Verschließeinrichtung aufgebracht. Dazu wird das befüllte Behältnis von der Abfülleinrichtung zu der Verschließeinrichtung, vorzugsweise mittels des Greifers, transportiert. Die Verschließeinrichtung wird mit einer zweiten Abdichtungseinrichtung bereitgestellt wird, in der ein Verschlussgreifer, vorzugsweise beweglich, angeordnet ist und in der eine zweite aseptische Zone bereitgestellt werden kann oder wird. Die Anlage zum aseptischen Befüllen umfasst in dieser Ausgestaltung somit eine Verschließeinrichtung zum Aufbringen oder Aufsetzen eines Verschlusses auf den Kanal des Anschlussstücks des Behältnisses mit einer eine verschließbare Öffnung umfassenden zweiten Abdichtungseinrichtung. In dieser zweiten Abdichtungseinrichtung kann über ein Verschließen der Öffnung die zweite aseptische Zone bereitgestellt werden. Die zweite Abdichtungseinrichtung ist in einer Ausgestaltung eine Schutzglocke. In einer Ausgestaltung weist die Schutzglocke an einer Unterseite die genannte verschließbare Öffnung auf.

Der Verschlussgreifer, mit welchem mittels einer, vorzugsweise pneumatischen, Einrichtung der Verschluss auf den Kanal des Anschlussstücks aufgesetzt oder aufgepresst werden kann, ist in der zweiten Abdichtungseinrichtung beweglich angeordnet. Vorzugsweise werden ein Fördersystem zum Bereitstellen eines Verschlusses und ein, vorzugsweise separates, Greifelement zum Entnehmen des Verschlusses aus dem Fördersystem und zum Übergeben des Verschlusses an den in der Verschließeinrichtung positionierten Verschlussgreifer bereitgestellt. Die zweite Abdichtungseinrichtung der Verschließeinrichtung wird zur Aufnahme des Verschlusses geöffnet und der, vorzugsweise sterile, Verschluss, welcher auf das Anschlussstück aufgebracht wird, wird aus dem Fördersystem mit dem Greifelement entnommen und an den in der Verschließeinrichtung in der geöffneten Verschließeinrichtung positionierten Verschlussgreifer übergeben.

Vorzugsweise erfolgt das Öffnen der zweiten Abdichtungseinrichtung der Verschließeinrichtung und/oder das Übergeben des Verschlusses an den Verschlussgeifer, während das Behältnis für das Heranführen an die Öffnung der ersten aseptischen Zone bereitgestellt wird und/oder während das Behältnis in der ersten Bewegung an die Öffnung der ersten aseptischen Zone herangeführt wird und/oder während der zweiten Bewegung, wenn das Behältnis an die Fülldüse herangeführt wird.

In einem nachfolgenden Schritt werden die zweite Abdichtungseinrichtung der Verschließeinrichtung geschlossen und der Verschluss, insbesondere bereits während das Behältnis in der Abfülleinrichtung befüllt wird, in der geschlossenen zweiten Abdichtungseinrichtung gereinigt, sterilisiert und/oder getrocknet. Dies erfolgt durch eine Einrichtung zum Reinigen, Sterilisieren und/oder Trocknen.

Nach Beendigung des Füllvorgangs wird das befüllte Behältnis in einer dritten Bewegung von der Fülldüse weg bewegt. In einer sich der dritten Bewegung, vorzugsweise unmittelbar, anschließenden vierten Bewegung wird das befüllte Behältnis von der ersten Abdichtungseinrichtung entfernt, so dass die erste aseptische Zone geöffnet wird.

Das befüllte Behältnis wird in einer der vierten Bewegung, vorzugsweise unmittelbar, anschließenden fünften Bewegung von der Abfülleinrichtung zu der Verschließeinrichtung so bewegt, dass sich zumindest der Bereich des Anschlussstücks, in dem sich der Kanal zum Befüllen, insbesondere die geöffnete Membran, befindet, in einer Schutzatmosphäre befindet. Die Schutzatmosphäre kann durch ein Schutzgas, beispielsweise umfassend Stickstoff und/oder sterile Luft, bereitgestellt werden. Die Schutzgasatmosphäre kann dabei als eine Verdrängungsströmung bereitgestellt werden.

Das Behältnis wird in einer der fünften Bewegung, vorzugsweise unmittelbar, anschließenden sechsten Bewegung so an die zweite Abdichtungseinrichtung der Verschließeinrichtung herangeführt und dichtend angelegt, dass um den Verschluss und zumindest um den Bereich des Anschlussstücks, in dem sich der Kanal zum Befüllen, insbesondere die geöffnete Membran, befindet, eine geschlossene, zweite aseptische Zone gebildet wird, in welcher der Verschluss auf das Anschlussstück des befüllten Behältnisses aufgebracht wird.

Das mit dem Verschluss verschlossene Behältnis wird in einer der sechsten, vorzugsweise unmittelbar, anschließenden siebten Bewegung von der zweiten Abdichtungseinrichtung entfernt, so dass die zweite aseptische Zone geöffnet wird. Das befüllte und nun verschlossene Behältnis kann dann einer weiteren Verarbeitung, beispielsweise der Etikettierung und/oder der Verpackung, zugeführt werden.

Parallel oder zeitgleich zum Verschließen des Behältnisses in der Verschließeinrichtung kann eine Reinigung, Sterilisation und/oder Trocknung wenigstens der Fülldüse in der Abfülleinrichtung durchgeführt werden. Auch kann parallel oder zeitgleich zum Befüllen des Behältnisses in der Abfülleinrichtung eine Reinigung, Sterilisation und/oder Trocknung wenigstens des Verschlusses in der Verschließeinrichtung durchgeführt werden. Hierzu ist in einer Ausführungsform der Erfindung eine beweglich angeordnete Einrichtung zum Reinigen, Sterilisieren und/oder Trocknen vorgesehen, welche an der ersten Abdichtungseinrichtung der Abfülleinrichtung und/oder an der zweiten Abdichtungseinrichtung der Verschließeinrichtung anlegbar ist. Dadurch können die erste und/oder die zweite Abdichtungseinrichtung und die darin enthaltenen Komponenten, wie zum Beispiel die Fülldüse und/oder der Verschluss, nach jedem Füllvorgang oder Verschlussvorgang gereinigt, sterilisiert und/oder getrocknet werden. Vorzugsweise wird die Einrichtung zum Reinigen, Sterilisieren und/oder Trocknen dazu zwischen der ersten Abdichtungseinrichtung der Abfülleinrichtung und der zweiten Abdichtungseinrichtung der Verschließeinrichtung hin und her bewegt. In der Ausführungsform mit der im nachfolgenden Text eingeführten Dichtplatte ist die Einrichtung zum Reinigen, Sterilisieren und/oder Trocknen an der Dichtplatte angeordnet, vorzugsweise befestigt. Über ein Verschieben der Dichtplatte wird die Einrichtung zum Reinigen, Sterilisieren und/oder Trocknen zwischen der der ersten Abdichtungseinrichtung der Abfülleinrichtung und der zweiten Abdichtungseinrichtung der Verschließeinrichtung hin und her bewegt. Beispielsweise kann die Einrichtung zum Reinigen, Sterilisieren und/oder Trocknen auch die Verdrängungsströmung in dem zwischen der Dichtplatte und der Trägerplatte gebildeten Spalt bereitstellen.

Das Behältnis, insbesondere das Anschlussstück des Behältnisses, kann zum Schließen der ersten aseptischen Zone und/oder der zweiten aseptischen Zone unmittelbar oder mittelbar an der Öffnung der ersten und/oder der zweiten Abdichtungseinrichtung anliegen. In der im nachfolgenden Text beschriebenen Ausführungsform mit der Dichtplatte und später der Trägerplatte liegt das Behältnis, insbesondere das Anschlussstück des Behältnisses, mittelbar an der Öffnung der ersten Abdichtungseinrichtung und/oder an der Öffnung der zweiten Abdichtungseinrichtung an.

In einer Ausführungsform umfasst die Anlage eine Dichtplatte, wobei das Behältnis, vorzugsweise das Anschlussstück des Behältnisses dichtend an einer Öffnung der Dichtplatte, insbesondere mittels des Greifers, gehalten werden kann. Die Dichtplatte zum Bilden oder Schließen der ersten aseptischen Zone kann dichtend an die erste Abdichtungseinrichtung angelegt werden. Vorzugsweise ist die Dichtplatte eine verschiebbare Dichtplatte.

Nach Abschluss des Füllvorgangs wird die Dichtplatte zusammen mit dem Behältnis, das dichtend an der Öffnung der Dichtplatte gehalten wird, von der ersten Abdichtungseinrichtung, insbesondere mittels des Greifers, weg und zu der Verschließeinrichtung hin verschoben und zum Bilden oder Schließen der zweiten aseptischen Zone dichtend an die zweite Abdichtungseinrichtung angelegt.

In einer Ausführungsform liegt die erste Abdichtungseinrichtung der Abfülleinrichtung zum Bilden der ersten aseptischen Zone an einer Trägerplatte an. Insbesondere ist die erste Abdichtungseinrichtung mit der Trägerplatte verbunden. In dieser Ausgestaltung wird die Dichtplatte zum Schließen der ersten aseptischen Zone dichtend an die Trägerplatte angelegt, insbesondere mittels des Greifers.

In einer weiteren Ausführungsform wird die zweite Abdichtungseinrichtung der Verschließeinrichtung zum Schließen oder Bilden der zweiten, aseptischen Zone an die Trägerplatte angelegt. Die Schutzglocke wird nach unten auf die Trägerplatte bewegt und dichtend zur Anlage gebracht, um die zweite aseptische Zone bereitzustellen. Die Dichtplatte zum Schließen der zweiten aseptischen Zone wird dichtend an die Trägerplatte angelegt, insbesondere mittels des Greifers. Die zweite Abdichtungseinrichtung der Verschließeinrichtung zum Bilden der zweiten, aseptischen Zone ist somit an die Trägerplatte anlegbar.

Die Dichtplatte wird, insbesondere zusammen mit dem Behältnis, das dichtend an der Öffnung der Dichtplatte gehalten wird, von der Abfülleinrichtung zu der Verschließeinrichtung und/oder umgekehrt, insbesondere mittels des Greifers, unter Ausbildung eines Spalts zwischen der Dichtplatte und der Trägerplatte, vorzugsweise seitlich, verschoben. Die Schutzatmosphäre wird zumindest in dem Spalt, beispielsweise durch eine Verdrängungsströmung nach Außen, bereitgestellt. Die Verdrängungsströmung kann beispielsweise eine Stickstoffströmung sein.

Die erste, zweite, dritte, vierte, fünfte, sechste und siebte Bewegung dienen der Unterscheidung der einzelnen Verfahrensschritte und gegebenenfalls zur Festlegung einer Reihenfolge der Verfahrensschritte. Die Bewegungen müssen aber keine getrennten oder diskreten Bewegungen sein. Die Bewegungen können auch ineinander übergehen. Beispielsweise können die erste und zweite Bewegung durch den Greifer hintereinander ohne Unterbrechung ausgeführt werden.

Unter Berücksichtigung der Dichtplatte und/oder der Trägerplatte erfolgen die einzelnen Bewegungen insbesondere folgendermaßen:
Die Dichtplatte wird zusammen mit dem Behältnis, das dichtend an der Öffnung der Dichtplatte gehalten wird, die erste Bewegung, insbesondere mittels des Greifers, ausführen, mit der die erste aseptische Zone bereitgestellt oder geschlossen wird und/oder
die Dichtplatte wird zusammen mit dem Behältnis, das dichtend an der Öffnung der Dichtplatte gehalten wird, und der Trägerplatte die zweite Bewegung, insbesondere mittels des Greifers, ausführen, in der das Behältnis derart an die Fülldüse herangeführt wird, dass die Fülldüse zumindest abschnittsweise in den Kanal des Anschlussstücks des Behältnisses hineinragt und/oder
die Dichtplatte wird zusammen mit dem Behältnis, das dichtend an der Öffnung der Dichtplatte gehalten wird, und der Trägerplatte die dritte Bewegung, insbesondere mittels des Greifers, ausführen, in der das Behältnis von der Fülldüse entfernt wird und/oder
die Dichtplatte wird zusammen mit dem Behältnis, das dichtend an der Öffnung der Dichtplatte gehalten wird, die vierte Bewegung, insbesondere mittels des Greifers, ausführen, mit der die erste aseptische Zone geöffnet wird und/oder
die Dichtplatte wird zusammen mit dem Behältnis, das dichtend an der Öffnung der Dichtplatte gehalten wird, die fünfte Bewegung, insbesondere mittels des Greifers, ausführen, mit der das befüllte Behältnis von der Abfülleinrichtung zu der Verschließeinrichtung bewegt wird und/oder
die Dichtplatte wird zusammen mit dem Behältnis, das dichtend an der Öffnung der Dichtplatte gehalten wird, die sechste Bewegung, insbesondere mittels des Greifers, ausführen, mit der das Behältnis an die zweite Abdichtungseinrichtung der Verschließeinrichtung herangeführt und dichtend angelegt wird, um die zweite aseptische Zone zu bilden oder zu schließen und/oder
die Dichtplatte wird zusammen mit dem Behältnis, das dichtend an der Öffnung der Dichtplatte gehalten wird, die siebte Bewegung, insbesondere mittels des Greifers, ausführen, mit der das mit dem Verschluss verschlossene Behältnis von der zweiten Abdichtungseinrichtung entfernt wird, so dass die zweite aseptische Zone geöffnet wird.

Die Bewegung des Behältnisses, der Dichtplatte und/oder der Trägerplatte kann, wie vorstehend ausgeführt, mittels des Greifers erfolgen. Die Bewegung kann aber auch ohne die Hilfe des Greifers erfolgen. In diesem Fall dient der Greifer im Wesentlichen zum Halten des Behältnisses. Die Bewegung kann beispielsweise über eine mittels der Dichtplatte und/oder mittels der Trägerplatte bereitgestellte Bewegung erfolgen. Dazu können die Dichtplatte und/oder die Trägerplatte einen eigenen Antrieb besitzen.

Im Bereich der Erfindung liegt auch Behältnis, welches gemäß dem vorstehend beschriebenen, erfindungsgemäßen Verfahren befüllbar und verschließbar ist und/oder befüllt und verschlossen wurde. Es ist ein Behältnis, das mit einem flüssigen, sterilen Ernährungsmittel befüllt ist, einem an oder in das Behältnis eingebrachten Anschlussstück mit einer in einem Kanal angeordneten, durchstoßenen oder aufgebrochenen, gegebenenfalls geöffneten, Membran; und einem mit dem Anschlussstück verbundenen Verschluss, welcher den Kanal des Anschlussstücks, vorzugsweise aseptisch, verschließt. Das Behältnis ist vorzugsweise ein Beutel oder Standbodenbeutel. In dieser Ausgestaltung basiert die vorliegende Erfindung auf der Idee, zunächst ein geschlossenes, leeres Behältnis für ein, vorzugsweise enterales, Ernährungsmittel bereitzustellen, dessen Innenraum zum einen steril und zum anderen hermetisch gegenüber der Umgebung abgeschlossen ist. Ein steriles, vorzugsweise enterales Ernährungsmittel wird dann unter aseptischen Bedingungen mittels der Anlage und/oder des Verfahrens gemäß der vorliegenden Erfindung in den sterilen Innenraum des Behältnisses eingefüllt und dann verschlossen. Im Ergebnis wird ein Behältnis mit einem keimfreien Ernährungsmittel bereitgestellt, ohne dass das bisher übliche abschließende Autoklavieren des gesamten, gefüllten Behältnisses erforderlich ist.

Weitere Ausführungsformen werden Bezug nehmend auf die beiliegenden Zeichnungen näher erläutert. Es zeigen:
Fig. 1 eine Querschnittsansicht einer Abfülleinrichtung einer Anlage zum aseptischen Befüllen eines Behältnisses mit einer enteralen Ernährungslösung;
Fig. 2 eine vergrößerte Querschnittsansicht der Fülldüse und des Behältnisses mit geschlossener Membran und nicht eingeführter Fülldüse (linke Figur) und mit durchstoßener, hier geöffneter Membran und eingeführter Fülldüse (rechte Figur);
Fig. 3 eine Querschnittsansicht einer Verschließeinrichtung der Anlage zum aseptischen Befüllen mit aufgenommener Verschlusskappe und noch nicht herangeführtem Behältnis.

Die erfindungsgemäße Anlage zum aseptischen Befüllen eines Behältnisses 105 mit einer enteralen Ernährungslösung ist aus Gründen einer verbesserten Übersicht nicht in ihrer Gesamtheit in den Figuren dargestellt. Die Komponenten der Anlage, nämlich die Abfülleinrichtung 100 und die Verschließeinrichtung 200 sind hier einzeln dargestellt und beschrieben. Die Anlage kann noch weitere Komponenten umfassen. Die Abfülleinrichtung 100 und die Verschließeinrichtung 200 können beispielsweise auf einem Rundläufer angeordnet sein.

Figur 1 zeigt eine Querschnittsansicht einer Abfülleinrichtung 100 einer Anlage zum aseptischen Befüllen eines Behältnisses 105 mit einer enteralen Ernährungslösung. Die Abfülleinrichtung 100 dient zum aseptischen Befüllen des Behältnisses 105 mit einer Flüssigkeit, vorzugsweise zur enteralen, klinischen Ernährung. Das Behältnis 105 ist in der dargestellten Ausführungsform ein mit einer Membran 103 verschlossenes, vorsterilisiertes Behältnis 105. Das Behältnis 105 besitzt ein Anschlussstück 129 mit einem Kanal 130, der mit der Membran 103 verschlossen ist. In der Figur 1 sind das Anschlussstück 129 des Behältnisses 105 und die in dem Anschlussstück 129 angeordnete und hier noch nicht geöffnete Membran 103 dargestellt. Das Behältnis 105 selbst ist in der Figur 1 nicht dargestellt.

Das Behältnis 105 kann beispielsweise ein Kunststoffbeutel, eine Kunststoffflasche, eine Beutel, eine Standbodenbeutel oder jedes andere Behältnis sein, das zur Aufnahme einer Flüssigkeit für die enterale, klinische Ernährung geeignet ist. Das Anschlussstück 129 des Behältnisses 105 kann zum Beispiel durch einen Kunststoffkörper gebildet werden, welcher einen, vorzugsweise zylindrischen, Kanal 130 aufweist. Das Anschlussstück 129 kann auch als Port bezeichnet werden

Die Abfülleinrichtung 100 umfasst eine erste Abdichtungseinrichtung 125. In dieser kann eine erste aseptische Zone 127 bereitgestellt werden. Die erste aseptische Zone 127 zeichnet sich durch einen zur Umgebung abgeschlossenen oder abschließbaren Raum aus. In dieser ersten aseptischen Zone 127 erfolgt das aseptische Befüllen des Behältnisses 105. Im Inneren der durch die erste Abdichtungseinrichtung 125 gebildeten oder bereitgestellten ersten aseptischen Zone 127 ist die Fülldüse 111 angeordnet. Die erste Abdichtungseinrichtung 125 ist in ihrer Längserstreckung veränderbar. Vorzugsweise ist die erste Abdichtungseinrichtung 125, insbesondere axial und/oder vertikal, zusammendrückbar oder zusammenschiebbar. Die erste Abdichtungseinrichtung 125 umfasst Seitenwände 125a, welche in ihrer Längserstreckung 125h veränderbar sind. In der in Figur 1 dargestellten Ausführungsform werden die Seitenwände 125a der ersten Abdichtungseinrichtung 125 durch einen Balg bereitgestellt. Der Balg ist ein elastischer, sich ziehharmonikaartig zusammenfaltender Schlauch, beispielsweise aus Gummi oder Kunststoff, der um die Fülldüse 111 herum angebracht wird, um diese vor einer Kontamination mit Keimen zu schützen und gegenüber der Umgebung abzudichten. Die erste Abdichtungseinrichtung 125 kann beispielsweise durch einen Gummibalg gebildet sein, der an seiner Oberseite auf einer Grundplatte 145 montiert ist. Im Allgemeinen können jedoch auch andere Einrichtungen als erste Abdichtungseinrichtung 125 verwendet werden, die geeignet sind, ein Eindringen von Keimen oder Verunreinigungen zu verhindern. In einer alternativen, hier nicht in den Figuren dargestellten Ausführungsform werden die Seitenwände 125a der ersten Abdichtungseinrichtung 125 durch ein Teleskopsystem aus gegeneinander verschiebbaren Röhren bereitgestellt.

Zur Oberseite hin ist die erste aseptische Zone 127 begrenzt durch die Grundplatte 145. Die erste Abdichtungseinrichtung 125 ist hier über einen Ringflansch 146 mit der Grundplatte 145 verbunden. Die Grundplatte 145 weist hier eine Durchführung auf. Durch die Durchführung ist die Fülldüse 111 geführt. Die Fülldüse 111 ist im Inneren der ersten aseptischen Zone 127 angeordnet und wird nachfolgend noch im Detail erläutert.

Zur Unterseite hin ist die erste aseptische Zone 127 begrenzt durch eine Trägerplatte 131. Diese kann auch als Balgplatte bezeichnet werden. Die erste Abdichtungseinrichtung 125 ist mit der hier vertikal verschiebbaren Trägerplatte 131 verbunden. Die Trägerplatte 131 umfasst eine Öffnung 133 zum Hindurchführen der Fülldüse 111. Diese Öffnung 133 stellt hier die Öffnung der ersten aseptischen Zone 127 dar. Eine Dichtplatte 135 ist unterhalb der Trägerplatte 131 angeordnet. Die Dichtplatte 135 ist hier gegenüber der Trägerplatte 131 horizontal verschiebbar angeordnet.

Figur 1 zeigt die Abfülleinrichtung 100 während und/oder kurz vor der ersten Bewegung. Das Behältnis 105 liegt über sein Anschlussstück 129 und die Dichtplatte 135 dichtend an der Öffnung 135 in der Trägerplatte 131 an. Die Öffnung 135 ist verschlossen. Die erste aseptische Zone 127 ist in dieser Darstellung noch nicht vollständig geschlossen, da die Dichtplatte 135 noch nicht an der Trägerplatte 131 anliegt sondern noch von der Trägerplatte 131 beabstandet ist. In dem dargestellten Zustand wird ein Spalt 137 zwischen der Dichtplatte 135 und der Trägerplatte 131 gebildet. Durch den Spalt 137 wird eine Verdrängungsströmung nach Außen zur Umgebung geführt. Dadurch ist die erste aseptische Zone 127 gegenüber der Umgebung abgeschirmt. Die Verdrängungsströmung kann beispielsweise eine Stickstoffströmung sein. Insbesondere zur Reinigung kann in der Dichtplatte 135 eine Spülleitung 143, insbesondere eine CIP/SIP-Spülleitung, vorgesehen sein, zum Beispiel als eine Einrichtung zum Reinigen, Sterilisieren und/oder Trocknen. Das Sterilisieren erfolgt zum Beispiel mittels eines Dampfstoßes und/oder mittels Wasserstoffperoxid.

Die Dichtplatte 135 weist eine Öffnung 139 zum Durchführen der Fülldüse 111 und/oder zum abgedichteten Einsetzen eines Anschlussstücks 129 des Behältnisses 105 auf. An der Oberseite der Dichtplatte 135 ist ein Dichtring 149 vorgesehen. An der Unterseite der Dichtplatte 135 ist eine Schneide 147 vorgesehen, die die Flanschoberfläche des Behältnisses 105 berührt und durch oberflächliche Materialverdrängung abdichtet. Das Behältnis 105 wird von einer Bewegungseinrichtung 104, beispielsweise einem Greifer, am Anschlussstück 129 gehalten. Der Greifer 104 ist unterhalb der Dichtplatte 135 angeordnet.

Seitlich versetzt zu der Öffnung 139, durch die das Anschlussstück 129 zu der Fülldüse 111 geführt wird, ist eine weitere Öffnung in der Dichtplatte 135 eingebracht. Unterhalb dieser Öffnung befinden sich die Spülleitungen 143. Über die Spülleitungen 143 kann der ersten aseptischen Zone 127 und auch später der zweiten aseptischen Zone 204 beispielsweise ein Sterilisationsmittel und/oder sterile Luft zugeführt und/oder wieder entnommen werden.

Bei geschlossener erster Abdichtungseinrichtung 125 und mit angeschlossenem Behältnis 105 wird die erste aseptische Zone 127 im Wesentlichen gebildet oder begrenzt durch die Innenseiten des Balgs 125, der Unterseite der Grundplatte 145, den Mantelinnenflächen in den Öffnungen der Trägerplatte 131 und der Dichtplatte 135 und dem Anschlussstück 129 des Behältnisses 105 und seiner Membran 103. Insbesondere bildet die erste Abdichtungseinrichtung 125 dadurch eine erste aseptische Zone 127 um das Anschlussstück 129 des Behältnisses 105 und um die Fülldüse 111 herum.

Weiterhin umfasst die Abfülleinrichtung 100 eine Sterilisierungseinrichtung 107 zum Sterilisieren zumindest der Membran 103, um Keime auf der Membran 103 abzutöten, und eine Durchstoßeinrichtung 109 zum Durchstoßen der Membran 103 in der ersten aseptischen Umgebung 127, um das Behältnis 105 anschließend mit der Flüssigkeit befüllen zu können. Bei dem Sterilisierungsmittel kann es sich beispielsweise um Wasserdampf und/oder Wasserstoffperoxid handeln. Im Allgemeinen können jedoch auch andere Sterilisierungsmittel verwendet werden, die geeignet sind, Keime auf der Membran abzutöten. Es wird zumindest die Membran 103 und der Kanal 130 im Anschlussteil 129 oberhalb der Membran 103 sterilisiert.

Die Fülldüse 111 ist mit einem ersten Kanal 113 und einem zweiten Kanal 115 bereitgestellt. Der erste Kanal 113 wird durch ein Innenrohr 117 und der zweite Kanal 115 wird durch ein hier, vorzugsweise konzentrisches, Außenrohr 119 gebildet. Im Detail wird der zweite Kanal 115 durch den zwischen dem Innenrohr 117 und dem Außenrohr 119 gebildeten Ringspalt bereitgestellt. Das Innenrohr 117 und das Außenrohr 119 sind mittels der Grundplatte 145 und der Flanschplatte 146 miteinander verbunden. In einer Ausführungsform ist der erste Kanal 113 ein Kanal zum Zuführen der sterilen Ernährungsflüssigkeit und der zweite Kanal 115 ein Kanal zum Zuführen des Sterilisierungsmittels. In einer anderen Ausführungsform ist der erste Kanal 113 ein Kanal zum Zuführen des Sterilisierungsmittels und zum Zuführen der sterilen Ernährungsflüssigkeit. Der zweite Kanal 115 ist ein Kanal zum Absaugen des Sterilisierungsmittels. In diesem Fall wird über den ersten Kanal 113 zunächst eine Sterilisierung der Membran mit dem Sterilisierungsmittel durchgeführt und dann über denselben Kanal 113 das Behältnis 105 befüllt. Der zweite Kanal 115 wird dazu verwendet, vor dem Befüllen das Sterilisierungsm ittel abzusaugen. Das Innenrohr 117 und/oder das Außenrohr 119 sind beispielsweise durch ein Metall- oder Kunststoffrohr gebildet. Im Innenrohr 117 wird die Flüssigkeit beim Abfüllen von einem Tank zu dem Behältnis 105 geführt. Um ein Portionieren der Flüssigkeit zu ermöglichen, kann die Abfülleinrichtung 100 eine geeignete Ventilsteuerung aufweisen.

Das Anschlussstück 129 des vorsterilisierten Behälters 105 ist mit der dünnen Membran 103 versehen. Die Membran 103 kann eine nicht wiederverschließbare oder eine wiederverschließbare Membran sein. Durch den Ringspalt wird zum Beispiel ein Dampfstoß an die Membran 103 herangeführt, um Keime auf der Membran 103 und im Inneren des Anschlussstückes 129 des Behältnisses 105 abzutöten. Das Außenrohr 119 der Fülldüse 111 weist einen außen liegenden Dichtkonus 121 zum Abdichten der Fülldüse 111 gegenüber dem Anschlussstück 129 auf. Zusätzlich weist das Außenrohr 119 ein abgeschrägtes Ende 123 zum Durchstechen oder Öffnen der Membran 103 auf. Die Fülldüse 111 und das Anschlussstück 129 des Behältnisses 105 sind hinsichtlich ihrer Abmessungen aufeinander abgestimmt.

Figur 2 zeigt eine vergrößerte Querschnittsansicht der Fülldüse 111 und des über das Anschlussstück 129 angeschlossenen Behältnisses 105 vor (linke Figur) und nach (rechte Figur) einem Durchstechen der Membran 103 des Anschlussstücks 129. Die Öffnung 139 in der Dichtplatte 135 ist hier schematisch als ein Rohr dargestellt. Die Öffnung 139 in der Dichtplatte 135 ist an ihrem Ende mit einer Schneide 147 ausgeführt. Der Abschluss der ersten aseptischen Zone 127 wird zusammen mit dem Anschlussstück 129 des Behältnisses 105 bereitgestellt. Die obere Flanschfläche des Anschlussstückes 129 dient als Dichtebene Die Schneide 147 liegt flanschartig an dem Anschlussstück 129 auf, das als Dichtebene dient.

Diese Verbindung bildet das untere Ende der aseptischen Zone 127. Durch die Auflage ergibt sich an dieser Stelle eine hermetisch dichte Verbindung, die ein Eindringen von Keimen verhindert.

Wie bereits vorstehend ausgeführt wurde, setzt sich die Fülldüse 111 aus dem Innenrohr 117 und dem Außenrohr 119 zusammen. Das Innenrohr 117 und das Außenrohr 119 sind in dem dargestellten Beispiel konzentrisch angeordnet. Das Außenrohr 119 dient zur Perforation oder zum Öffnen der Membran 103 des Anschlussstücks 129. Über das Innenrohr erfolgt das Befüllen des Behältnisses 105. Bei der Verwendung eines Beutels als Behältnis 105 ist dabei gewährleistet, dass der Beutel sich durch den Fülldruck entfaltet.

Die Bewegungseinrichtung 104 ist vorzugsweise als ein bewegbarer Greifer 104 ausgeführt. Zum Abfüllen wird das in der Bewegungseinrichtung 104 befindliche Anschlussstück 129 nach oben bewegt bis die Schneide 147 der Dichtplatte 135 die Flanschoberfläche berührt. Bei der weiteren Aufwärtsbewegung schließt sich der Dichtspalt 137, der im geöffneten Zustand durch eine Verdrängungsströmung nach Außen die innenliegende erste aseptische Zone 127 schützt. Die erste aseptische Zone 127 wird geschlossen. Die nach oben gerichtete Bewegung zum Heranführen der Schneide 147 an das Anschlussstück 129 des Behältnisses 105 und zum Schließen des Dichtspalts 137 erfolgt im Rahmen der ersten Bewegung, mit der die erste aseptische Zone 127 geschlossen wird. Bei geschlossener erster aseptischer Zone 127 erfolgt ein kurzeitiges Bedampfen der Innenseite des Anschlussstückes 129 und der Membran 103, vorzugsweise mit Wasserdampf. Die Wasserdampfbeaufschlagung wird zum Beispiel für ein Zeitintervall von 0,1 s bis 5 s bereitgestellt. Der Wasserdampf wird in dem dargestellten Beispiel über den Ringspalt 115 zwischen dem vorzugweise konzentrischen Innenrohr 117 und dem Außenrohr 119 zugeführt. Das abgeschrägte Ende 123 des Außenrohrs 119 liegt oberhalb der noch nicht durchstoßenen und somit noch geschlossenen Membran 103.

In einer sich der ersten Bewegung anschließenden zweiten Bewegung wird das Behältnisses 105 an die Fülldüse 111 soweit herangeführt, dass die Fülldüse 111 zumindest abschnittsweise in den Kanal des Anschlussstücks 129 des Behältnisses 105 hineinragt. In diesem Fall wird die Fülldüse 111 so weit in das Anschlussstück 129 eingeführt, dass die Membran 103 von der Fülldüse 111 geöffnet wird. Die Membran 103 wird von der Spitze 123 der äußeren Fülldüse 119 perforiert und zur Seite geschoben. Dazu wird die Bewegungseinrichtung 104 mit dem Behältnis 105 so weit nach oben bewegt, so dass die Trägerplatte 131 über die Dichtplatte 135 ebenfalls nach oben geschoben wird. Der Balg als erste Abdichtungseinrichtung 125 wird dadurch in seiner Längserstreckung reduziert. Die Seitenwand 125a, welche den Balg 125 begrenzt, ist dazu in ihrer Höhe veränderbar. Über ein Zusammendrücken des Balgs 125 wird das Behältnis 105 an die Fülldüse 111 herangeführt. Die Membran 103 des Anschlussstücks 129 wird von dem abgeschrägten Ende 123 des Außenrohres 119 der hier feststehenden Fülldüse 111 perforiert. Die Fülldüse 111 mit dem Innenrohr 117 wird so weit in das Behältnis 105 hineinbewegt, dass der Dichtkonus 121 der äußeren Fülldüse 119 das Anschlussstück 129 am oberen Rand abschließt. Nach dem Aufsetzen des umlaufenden Dichtkonus 121 auf dem oberen Rand des Anschlussstückes 129 erfolgt das Befüllen des Behältnisses 105 mit der sterilen Flüssigkeit. Das Befüllen erfolgt hier über das Innenrohr 117. Nach Beendigung des Füllvorgangs wird die Bewegungseinrichtung 104 zusammen mit der Dichtplatte 135 und der Trägerplatte 131 in einer dritten Bewegung nach unten bewegt, bis sich der Dichtspalt 137 wieder öffnet. Unter der Abschirmung der Verdrängungsströmung, beispielsweise mit Stickstoff, werden die Bewegungseinrichtung 104 und die Dichtplatte 135, vorzugsweise horizontal, in Richtung der seitlich angeordneten Verschließeinrichtung 200 verschoben (siehe dazu nachfolgend die Beschreibung zu Figur 3). Zudem wird die Fülldüse 111 nach dem Füllvorgang gereinigt, sterilisiert und/oder getrocknet, vorzugsweise mit der Einrichtung 143. Die weiteren Verfahrensschritte, insbesondere das Verschließen des Behältnisses 105 durch die Verschließeinrichtung 200, wird nachfolgend in Zusammenhang mit Figur 3 erläutert.

Figur 3 zeigt eine Querschnittsansicht einer Verschließeinrichtung 200. Diese dient zum Verschließen des Behältnisses 105 in einer zweiten aseptischen Zone 204 mit einer Verschlusskappe 141. Vorzugsweise ist die Verschließeinrichtung 200 zusammen mit der Abfülleinrichtung 100 Bestandteil einer erfindungsgemäßen Anlage zum aseptischen Befüllen eines Behältnisses 105 mit einer sterilen enteralen Ernährungslösung. Figur 3 zeigt die Verschließeinrichtung 200 mit eingebrachter, aber noch nicht auf dem Anschlussstück 129 des Behältnisses 105 montierter Verschlusskappe 141. Das Behältnis 105 ist hier noch nicht unterhalb der Verschließeinrichtung 200 positioniert. Der Greifer 104 mit aufgenommenem Behältnis 105 ist in der Figur 3 vereinfacht mit einem Kasten dargestellt (siehe rechts unten).

Die Verschließeinrichtung 200 ist auf einer Grundplatte 145 befestigt. In einer Ausgestaltung sind der Verschließeinrichtung 200 und der Abfülleinrichtung 100 die gleiche Grundplatte 145 und/oder die gleiche Trägerplatte 131 zugeordnet. Die Verschließeinrichtung 200 umfasst eine zweite Abdichtungseinrichtung 203 zum Bilden einer zweiten aseptischen Zone 204, insbesondere zumindest um das Anschlussstück 129 des Behältnisses 105 herum.

Die zweite Abdichtungseinrichtung 203 umfasst hier eine Schutzglocke 203 oder ist als Schutzglocke 203 ausgeführt. Die Schutzglocke 203 ist zur Unterseite hin offen. Sie bildet zumindest die Seitenwände der zweiten Abdichtungseinrichtung 203. Die dargestellte Schutzglocke 203 ist hier als eine Art Rohr ausgebildet, das sich durch die Grundplatte 145 erstreckt. Die Wände der Schutzglocke 203 sind in Ihrer Länge nicht veränderbar. Die Schutzglocke 203 ist über eine oberhalb der Grundplatte 145 angeordnete Verschließeinheit 210 mit der Grundplatte 145 verbunden. Die Schutzglocke 203 ist innerhalb der Verschließeinrichtung 200 beweglich angeordnet.

Innerhalb der Schutzglocke 203 ist ein Kappengreifer 207 angeordnet. Der Kappengreifer 207 dient zum Greifen der Verschlusskappe 141. Er ist über eine, vorzugsweise vertikal, verschiebbare Begrenzung mit einer pneumatischen Einrichtung 213 zum Aufpressen der Verschlusskappe 141 verbunden. Die verschiebbare Begrenzung 213 ist in dem dargestellten Beispiel als ein Balg 213 ausgeführt. Im Inneren des Balgs 213 und in dem sich darüber anschließenden Kanal kann zum Beispiel die Druckluft geführt werden. Vorzugsweise ist die pneumatische Einrichtung 213 zum Aufsetzen, vorzugsweise zum Aufpressen, der Verschlusskappe ein Pneumatikzylinder 213. Die Positionierung oder Bewegung der Schutzglocke 203 und des Pneumatikzylinders 213 erfolgt zum Beispiel mit einem hier nicht in den Figuren dargestellten elektromechanischen Zylinder. Die Bewegung des Balgs 213 zum Aufpressen der Verschlusskappe 141 ist mit dem oben rechts dargestellten Pfeil angedeutet. Die Bewegung zum Aufsetzen der Schutzglocke 203 auf die Trägerplatte 131 ist mit dem oben links dargestellten Pfeil angedeutet.

Figur 3 zeigt die Verschließeinrichtung 200 und damit auch die zweite Abdichtungseinrichtung 203 im geöffneten Zustand. Im geschlossenen Zustand der zweiten Abdichtungseinrichtung 203 liegt die Unterseite der Schutzglocke 203 dichtend auf der Oberseite der Trägerplatte 131 auf. Dazu ist an der Unterseite der Schutzglocke 203 ein Dichtring 205 angeordnet. In dem dargestellten Beispiel liegt die Schutzglocke 203 mittelbar auf der Oberseite der Trägerplatte 131 auf. Sie liegt über ein Verbindungsbauteil 215 dichtend auf der Trägerplatte 131 auf.

In dem Verbindungsbauteil 215 ist zumindest ein Kanal angeordnet. Dargestellt sind hier zwei Kanäle 209 und 211. Über den links dargestellten Kanal 211 kann beispielsweise sterile Luft zum Trocknen zu- und/oder abgeführt werden. Über den rechts dargestellten Kanal 209 kann beispielsweise Dampf zur Sterilisation zu- und/oder abgeführt werden. Diese können alternativ oder ergänzend auch über die Einrichtung 143 zum Reinigen, Sterilisieren und/oder Trocknen zu- und/oder abgeführt werden.

Unterhalb der Trägerplatte 131 ist die Dichtplatte 135 angeordnet. Zwischen den beiden Platten 131 und 135 ist in einem geöffneten Zustand der zweiten aseptischen Zone 204 ein Spalt 137 für eine Verdrängungsströmung ausgebildet. Für weitere Details zur Trägerplatte 131 und zur Dichtungsplatte 135 sei auf die vorstehenden Ausführungen zur Figur 1 verwiesen.

Unterhalb der Öffnung 140 in der Trägerplatte 131 sind CIP/SIP-Spülleitungen 143 angeordnet, über die der ersten und/oder der zweiten aseptischen Zone 127, 204 ein Sterilisationsmittel zugeführt und/oder wieder entnommen werden kann. Seitlich versetzt, hier rechts, von den CIP/SIP-Spülleitungen 143 befindet sich der Greifer 104 für das Anschlussstück 129 des Behältnisses 105. Sie sind unterhalb der Öffnung 139 in der Dichtplatte 135 positioniert, über deren horizontale Bewegung nach links das Anschlussstück 129 der Verschließeinrichtung 200 zugeführt wird.

Die Figur 3 zeigt die zweite Abdichtungseinrichtung 203 in einer geöffneten Stellung. Sie kann zum Beispiel geöffnet werden, indem die Schutzglocke 203 nach oben bewegt wird und/oder indem die Trägerplatte 131 nach oben bewegt wird. Zum Bereitstellen oder Schließen der zweiten aseptischen Zone 204 wird die Schutzglocke 203 soweit nach unten bewegt, bis ihre Unterseite dichtend auf der Trägerplatte 131 anliegt. Bei geschlossener zweiter Abdichtungseinrichtung 203 und mit angeschlossenem Behältnis 105 wird die zweite aseptische Zone 204 im Wesentlichen gebildet oder begrenzt durch die Innenseiten der Schutzglocke 203, der Außenseite des Balgs 213, die Innenseite des Verbindungsbauteils 215, den Mantelinnenflächen in den Öffnungen 140 und 139 der Trägerplatte 131 und der Dichtplatte 135 sowie dem Anschlussstück 129 des Behältnisses 105. Insbesondere bildet die zweite Abdichtungseinrichtung 203 dadurch eine aseptische Zone 204 um das Anschlussstück 129 des Behältnisses 105 herum. Nachfolgend werden die weiteren Schritte, insbesondere das Verschließen des Behältnisses 105 durch die Verschließeinrichtung 200, erläutert. Die zweite Abdichtungseinrichtung 203 der Verschließeinrichtung 200 wird zum Einsetzen des Verschlusses 141 geöffnet. Sie wird in dem vorliegenden Beispiel gemäß Figur 3 geöffnet, indem die Schutzglocke 203 nach oben bewegt wird. Dies geschieht insbesondere während der Behälter 105 in den Greifer 104 unterhalb der Abfülleinrichtung 100 eingebracht wird im Rahmen der ersten Bewegung.

Es wird ein, vorzugsweise vorsterilisierter, Verschluss 141 aus einem hier nicht gezeigten Fördersystem mit einem Schwenkgreifer entnommen und fluchtend unter dem Kappengreifer 207 positioniert. Der Kappengreifer 207 wird von oben auf den Verschluss 141 gefahren, um diesen nach dem Öffnen eines separaten Schwenkgreifers zu übernehmen. Dadurch wird der Verschluss 141 in die geöffnete, zweite aseptische Zone 204 eingebracht. Danach wird die Schutzglocke 203 herabbewegt und schließt die zweite aseptische Zone 204. Um eine hermetische Abdichtung zu erreichen, weist die zweite Abdichtungseinrichtung 203 am unteren Ende den Dichtring 205 auf, der beim Schließen der zweiten aseptischen Zone 204 mit der Trägerplatte 131, hier mittelbar, zur Anlage gebracht wird. Die Positionierung der zweiten Abdichtungseinrichtung 203 und des Pneumatikzylinders 213 zum Aufpressen des Verschlusses 141 erfolgt zum Beispiel über einen elektromechanischen Zylinder.

Insbesondere während das Behältnis in der Abfülleinrichtung 100 befüllt wird, ist in der Verschließeinrichtung 200 unterhalb der Trägerplatte 131, vorzugsweise fluchtend mit der Öffnung in der Trägerplatte 131, eine Spülleitung 143, zum Beispiel eine CIP/SIP-Spülleitung, zur Deckung gebracht. Somit kann der Verschluss 141 im Wesentlichen parallel zum Befüllen des Behältnisses 105 bis kurz vor dem Aufpressen, vorzugweise durch Dampf, sterilisiert und durch, vorzugsweise sterile Luft, getrocknet werden. Dazu können der rechte Kanal 209 zum Einbringen von Dampf in die zweite aseptische Zone 204 und der linke Kanal 211 zum Einbringen von steriler Luft in die zweite aseptische Zone 204 vorgesehen sein.

Insbesondere während der Verschiebung des, vorzugsweise zeitgleich, befüllten Behältnisses 105 in die zur Verschließeinrichtung 200 fluchtende Position bleibt die Schutzglocke 203 geschlossen. Die durch einen Überdruck bedingte Verdrängungsströmung im Dichtspalt 137 schützt die zweite aseptische Zone 203 vor einer Kontamination. Zu diesem Zweck kann zum Beispiel die Spülleitung 143 in der Dichtplatte 135 eingesetzt werden.

Nach Beendigung des Füllvorgangs in der Abfülleinrichtung 100 wird der Greifer 104 zusammen mit der Dichtplatte 135 und der Trägerplatte 131 nach unten bewegt, bis sich der Dichtspalt 137 wieder öffnet. Dies geschieht in einer dritten und vierten Bewegung. Unter der Abschirmung der Verdrängungsströmung, insbesondere mit Stickstoff, werden der Greifer 104 und die Dichtplatte 135, vorzugsweise horizontal, in Richtung der hier seitlich angeordneten Verschließeinrichtung 200 verschoben. Die Öffnung 139 der Dichtplatte 135 wird im Schutz einer Verdrängungsströmung unter die Verschließeinrichtung 200 verschoben. Das gerade befüllte Behältnis 105 wird auf diese Weise unter einer Schutzatmosphäre fluchtend zur Verschließeinrichtung 200 gebracht. Dies geschieht im Rahmen einer fünften Bewegung.

Nun wird der Greifer 104 wieder nach oben gebracht, so dass die Trägerplatte 131 und die Dichtplatte 135 den Spalt 137 über den Dichtring 149 schließen und die zweite aseptische Zone 204 innerhalb der Verschließeinrichtung 200 verschlossen wird. Dies geschieht im Rahmen einer sechsten Bewegung. Nachdem der Spalt 137 geschlossen ist, erfolgt das Aufpressen des Verschlusses 141 innerhalb der geschlossenen, zweiten aseptischen Zone 204, beispielsweise durch ein pneumatisches Aufpressen der Verschlusskappe 141. Im Rahmen einer siebten Bewegung wird das mit der Verschlusskappe 141 verschlossene Behältnis von der zweiten Abdichtungseinrichtung 203 mittels einer Abwärtsbewegung des Greifers 104 entfernt, so dass die zweite aseptische Zone 204 geöffnet wird. Das befüllte und nun verschlossene Behältnis 105 kann von der Verschließeinrichtung 200 weg einer nachfolgenden Verarbeitung zugeführt werden, zum Beispiel der Etikettierung und/oder weiteren Verpackung. Der Vorgang in der Verschließeinrichtung 200 kann nun von vorne beginnen, insbesondere mit dem Einbringen des Verschlusses 141 aus Zuführ- und Fördersystem mit dem separaten Schwenkgreifer.

Insbesondere im Wesentlichen parallel zum Verschließen des Behältnisses 105 innerhalb der geschlossenen zweiten aseptischen Zone 204 in der Verschließeinrichtung 200 wird zumindest eine Reinigung und/oder Sterilisation, insbesondere eine Impulsreinigung und/oder -sterilisation, der Fülldüse 111 in der Abfülleinrichtung 100 durchgeführt. Dies ist in den Figuren jedoch nicht dargestellt. Dazu kommt die Öffnung 133 in der Trägerplatte 131 mit der Öffnung für die Spülleitung 143 (CIP/SIP-Spülleitung) in der Dichtplatte 135 zur Deckung. Auf diese Weise kann kurz nach dem Befüllen des Behältnisses 105 die Fülldüse 111 gespült, gedämpft und getrocknet werden. Dadurch ist stets eine gereinigte Fülldüse 111 der Ausgangspunkt für jeden sich anschließenden Füllprozess eines Behältnisses 105. Der Vorgang in der Abfülleinrichtung 100 kann nun von vorne beginnen, insbesondere mit dem Heranführen eines weiteren zu befüllenden Behältnisses 105 an die erste Abdichtungseinrichtung 125.

Durch die quasi-kontinuierliche Spülung und Dämpfung der Fülldüse 111, die nur durch das Abfüllen periodisch unterbrochen wird, wird eine Substratbildung vermieden und einer Keimbildung entgegengewirkt. Daneben können zeitaufwändige Zwischenreinigungszyklen entfallen. Durch die sehr geringen inneren Volumina der Fülldüse 111 kann in kurzer Zeit eine relativ hohe Spülrate erzielt werden, um eine Anhaftung von Produktresten ausschließen zu können. Die unterbrechungsfreie Verarbeitung einer Produktionscharge mit hoher Anlagenproduktivität wird hierdurch ermöglicht. Erst während eines Format- und/oder Chargenwechsels wird die Abfüllanlage einer intensiven Reinigung und Dampfsterilisation aller produktführenden Teile sowie des minimierten Reinraumes unterzogen.

Dadurch wird nach jedem Füllprozess eine kurzeitige Reinigung und Sanitisierung der Fülldüse 111 erreicht. Ein Keimwachstum an den inneren Oberflächen der Fülldüse 111 kann im Wesentlichen ausgeschlossen werden. Eine Bildung von Ablagerungen wird im Wesentlichen verhindert. Durch den kondensierenden Wasserdampf erfolgt eine thermische Impulsbeaufschlagung zur Sanitisierung. Mit der erfindungsgemäßen Anlage werden ein kleines Volumen und eine kleine Oberfläche der aseptischen Zonen 127 und 204 erreicht, die lediglich einen Bruchteil des Volumens oder der Oberfläche in konventionellen Abfüllanlagen betragen. Dadurch kann die aseptische Zone einfach und schnell sterilisiert werden. Das Volumen der ersten aseptischen Zone 127 und/oder der zweiten aseptischen Zone 204 ist nur wenige Kubikzentimeter groß. Vorzugsweise besitzt es ein Volumen von kleiner als 250 cm³.

Es ist dem Fachmann ersichtlich, dass die beschriebenen Ausführungsformen beispielhaft zu verstehen sind. Alle in der Beschreibung erläuterten und den Figuren gezeigten Einzelmerkmale können in unterschiedlicher Weise miteinander kombiniert werden, um gleichzeitig deren vorteilhafte Wirkungen zu realisieren. Die Erfindung ist nicht auf die in Verbindung mit den Zeichnungen erläuterten Ausführungsbeispiele beschränkt, sondern durch den Schutzbereich der Ansprüche gegeben.

### BEZUGSZEI CHENLISTE

100 Abfülleinrichtung
103 Membran
104 Bewegungseinrichtung oder Greifer
105 Behältnis
107 Sterilisierungseinrichtung
109 Durchstoßeinrichtung
111 Fülldüse
113 Erster Kanal
115 Zweiter Kanal oder Ringspalt
117 Innenrohr
119 Außenrohr oder äußere Fülldüse
121 Dichtkonus
123 Abgeschrägtes Ende oder Spitze der Fülldüse
125 Erste Abdichtungseinrichtung
125a Seitenwände der ersten Abdichtungseinrichtung
125h Längserstreckung der ersten Abdichtungseinrichtung
127 Erste aseptische Zone
129 Anschlussstück oder Port
130 Kanal im Anschlussstück
131 Trägerplatte
133 Öffnung in der Trägerplatte (in der Abfülleinrichtung oder der ersten aseptischen Zone)
135 Dichtplatte
137 Spalt
139 Öffnung in der Dichtplatte
140 Öffnung in der Trägerplatte (in der Verschließeinrichtung oder der zweiten aseptischen Zone)
141 Verschluss oder Verschlusskappe
143 Spülleitung oder Einrichtung zum Reinigen, Trocknen und/oder Spülen
145 Grundplatte
146 Ringflansch oder Flanschplatte
147 Schneide
149 Dichtring
200 Verschließeinrichtung
203 Zweite Abdichtungseinrichtung
204 Zweite aseptische Zone
205 Dichtring
207 Kappengreifer oder Verschlussgreifer
209 Kanal
210 Verschließeinheit
211 Kanal
213 Pneumatische Einrichtung oder Pneumatikzylinder
214 Elektromechanischer Zylinder
215 Verbindungsbauteil

## Patentansprüche

1. Verfahren zum aseptischen Befüllen eines Behältnisses (105) mit einer, vorzugsweise enteralen, Ernährungslösung, umfassend die folgenden Schritte:
Bereitstellen einer Abfülleinrichtung (100) mit einer ersten Abdichtungseinrichtung (125), in der wenigstens eine Fülldüse (111), vorzugsweise ortsfest, angeordnet ist und in der eine erste aseptische Zone (127) bereitgestellt wird und wobei sich die erste Abdichtungseinrichtung (125) in einer eine Öffnung aufweisenden Stellung befindet;
Greifen eines Behältnisses (105), das wenigstens ein Anschlussstück (129) mit einem Kanal (130) zum Befüllen des Behältnisses (105) umfasst, mit einem Greifer (104);
Heranführen des Behältnisses (105) an die erste Abdichtungseinrichtung (125) in einer ersten Bewegung derart, dass das Behältnis (105), insbesondere das Anschlussstück (129) des Behältnisses (105), dichtend an der Öffnung der ersten Abdichtungseinrichtung (125) anliegt und die erste aseptische Zone (127), in welcher wenigstens das Anschlussstück (129) des Behältnisses (105) zumindest abschnittsweise angeordnet ist, geschlossen wird;
Zuführen eines Sterilisierungsmittels, vorzugsweise mittels der Fülldüse (111), in die erste aseptische Zone (127), so dass wenigstens der Kanal (130) des Anschlussstücks (129) des Behältnisses (105) zumindest abschnittsweise sterilisiert wird;
Heranführen des Behältnisses (105) an die Fülldüse (111) innerhalb der ersten aseptischen Zone (127) in einer sich der ersten Bewegung anschließenden zweiten Bewegung derart, dass die erste Abdichtungseinrichtung (125) in ihrer Längserstreckung (125h) reduziert wird und die Fülldüse (111) das Behältnis (105) über den Kanal (130) des Anschlussstücks (129) befüllen kann;
Befüllen des Behältnisses (105) durch den Kanal (130) in dem Anschlussstück (129) mit der Ernährungslösung mittels der Fülldüse (111) in der ersten aseptischen Zone (127); und
Aufbringen eines Verschlusses (141) auf den Kanal (130) des Anschlussstücks (129) in einer aseptischen Umgebung (204), so dass das befüllte Behältnis (105) aseptisch verschlossen wird.

2. Verfahren nach vorstehendem Anspruch, **dadurch gekennzeichnet,**
**dass** das Behältnis (105) in der zweiten Bewegung derart an die Fülldüse (111) herangeführt wird, dass die Fülldüse (111) zumindest abschnittsweise in den Kanal (130) des Anschlussstücks (129) des Behältnisses (105) hineinragt und/oder
**dass** die Fülldüse (111) so weit in das Anschlussstück (129) des Behältnisses (105) hineinbewegt wird, dass eine Außenseite der Fülldüse (111), vorzugsweise ein Dichtkonus (121) der Fülldüse (111), an dem Anschlussstück (129) anliegt und den Kanal (130) in dem Anschlussstück (129), vorzugsweise dichtend, abschließt.

3. Verfahren nach einem der vorstehenden Ansprüche, **dadurch gekennzeichnet,**
**dass** die erste aseptische Zone (127) durch die zweite Bewegung, in der das Behältnis (105) an die Fülldüse (111) herangeführt wird, in ihrer Längserstreckung reduziert wird und/oder
**dass** das zu befüllende Behältnis (105) bereitgestellt wird mit einem abgeschlossenen, sterilen Innenraum und mit einem Anschlussstück (129), welches mit einer, insbesondere mittels der Fülldüse (111), durchstoßbaren Membran (103) verschlossen ist.

4. Verfahren nach einem der vorstehenden Ansprüche, **dadurch gekennzeichnet,**
**dass** die geschlossene Membran (103) und zumindest der oberhalb der geschlossenen Membran (103) liegende Kanal (130) des Anschlussstücks (129) durch das Sterilisierungsmittel sterilisiert wird und die sterilisierte Membran (103) vor dem Befüllen des Behältnisses (105) geöffnet wird und/oder
**dass** das Behältnis (105) in der zweiten Bewegung so an die Fülldüse (111) herangeführt wird, dass die sterilisierte Membran (103) durch die Fülldüse (111) geöffnet, vorzugsweise durchstoßen oder aufgebrochen, wird.

5. Verfahren nach einem der vorstehenden Ansprüche, **dadurch gekennzeichnet,**
**dass** der Verschluss (141) auf den Kanal (130) des Anschlussstücks (129) in einer Verschließeinrichtung (200) aufgebracht wird, wobei die Verschließeinrichtung (200) mit einer zweiten Abdichtungseinrichtung (203) bereitgestellt wird, in der ein Verschlussgreifer (207) angeordnet ist und in der eine zweite aseptische Zone (204) bereitgestellt werden kann und/oder
**dass** die zweite Abdichtungseinrichtung (203) zur Aufnahme des Verschlusses (141) geöffnet wird und der, vorzugsweise sterile, Verschluss (141), welcher auf das Anschlussstück (129) aufgebracht wird, aus einem Fördersystem mit einem, vorzugsweise separaten, Greifelement entnommen und an den in der geöffneten zweiten Abdichtungseinrichtung (203) positionierten Verschlussgreifer (207) übergeben wird und/oder
**dass** die zweite Abdichtungseinrichtung (203) geschlossen wird und der Verschluss (141), insbesondere bereits während das Behältnis (105) in der Abfülleinrichtung (100) befüllt wird, in der geschlossenen zweiten Abdichtungseinrichtung (203) gereinigt, sterilisiert und/oder getrocknet wird.

6. Verfahren nach einem der vorstehenden Ansprüche, **dadurch gekennzeichnet,**
**dass** nach Beendigung des Füllvorgangs das befüllte Behältnis (105) in einer dritten Bewegung von der Fülldüse (111) weg bewegt wird und in einer vierten Bewegung das befüllte Behältnis (105) von der ersten Abdichtungseinrichtung (125) entfernt wird und/oder
**dass** das befüllte Behältnis (105) in einer fünften Bewegung von der Abfülleinrichtung (100) zu der Verschließeinrichtung (200) so bewegt wird, dass sich zumindest der Bereich des Anschlussstücks (129), in welchem sich der Kanal (130) zum Befüllen, insbesondere die geöffnete Membran (103), befindet, in einer Schutzatmosphäre befindet und/oder
**dass** das Behältnis (105) in einer sechsten Bewegung so an die zweite Abdichtungseinrichtung (203) der Verschließeinrichtung (200) herangeführt und dichtend angelegt wird, dass um den Verschluss (141) und zumindest um den Bereich des Anschlussstücks (129), in dem sich der Kanal (130) zum Befüllen, insbesondere die geöffnete Membran (103), befindet, eine geschlossene, zweite aseptische Zone (204) bereitgestellt wird, in welcher der Verschluss (141) auf das Anschlussstück (129) des befüllten Behältnisses (103) aufgebracht wird.

7. Verfahren nach einem der vorstehenden Ansprüche, **dadurch gekennzeichnet,**
**dass** das mit dem Verschluss (141) verschlossene Behältnis (105) in einer siebten Bewegung von der zweiten Abdichtungseinrichtung (203) entfernt wird, so dass die zweite aseptische Zone (204) geöffnet wird und/oder
**dass** das Behältnis (105), vorzugsweise das Anschlussstück (129) des Behältnisses (105), dichtend an einer Öffnung (139) in einer Dichtplatte (135), insbesondere mittels des Greifers (104), gehalten wird und die Dichtplatte (135) zum Schließen der ersten aseptischen Zone (127) dichtend an die erste Abdichtungseinrichtung (125) angelegt wird und/oder
**dass** nach Abschluss des Füllvorgangs die Dichtplatte (135) zusammen mit dem Behältnis (105), das dichtend an der Öffnung (139) in der Dichtplatte (135) gehalten wird, von der ersten Abdichtungseinrichtung (125), insbesondere mittels des Greifers (104), weg und zu der zweiten Abdichtungseinrichtung (203) hin verschoben und zum Bereitstellen der geschlossenen, zweiten aseptischen Zone (204) dichtend an die zweite Abdichtungseinrichtung (203) angelegt wird.

8. Verfahren nach einem der vorstehenden Ansprüche, **dadurch gekennzeichnet,**
**dass** die erste Abdichtungseinrichtung (125) der Abfülleinrichtung (100) an einer Trägerplatte (131) anliegt, insbesondere mit der Trägerplatte (131) verbunden ist und/oder
**dass** die zweite Abdichtungseinrichtung (203) der Verschließeinrichtung (200) dichtend an die Trägerplatte angelegt wird und/oder
**dass** die Dichtplatte (135) zusammen mit dem Behältnis (105), das dichtend an der Öffnung (139) der Dichtplatte (135) gehalten wird, von der Abfülleinrichtung (100) zu der Verschließeinrichtung (200) und/oder umgekehrt, insbesondere mittels des Greifers (104), unter Ausbildung eines Spalts (137) zwischen der Dichtplatte (135) und der Trägerplatte (131) verschoben wird, wobei eine Schutzatmosphäre zumindest in dem Spalt (137), beispielsweise durch eine Verdrängungsströmung nach Außen, bereitgestellt wird.

9. Anlage zum, vorzugsweise aseptischen, Befüllen eines Behältnisses (105), das wenigstens ein Anschlussstück (129) mit einem Kanal (130) zum Befüllen des Behältnisses (105) mit einer, vorzugsweise enteralen, Ernährungslösung, aufweist, umfassend:
eine Abfülleinrichtung (100) mit einer ersten, eine verschließbare Öffnung aufweisenden und in der Längserstreckung (125h) veränderbaren Abdichtungseinrichtung (125), in der wenigstens eine Fülldüse (111), vorzugsweise ortsfest, angeordnet ist und in der über ein Verschließen der Öffnung eine geschlossene erste aseptische Zone (127) bereitgestellt werden kann,
eine Einrichtung (111) zum Zuführen eines Sterilisierungsmittels in die erste aseptische Zone (127), so dass wenigstens der Kanal (130) des Anschlussstücks (129) des Behältnisses (105) zumindest abschnittsweise sterilisierbar ist;
einen Greifer (104) zum Halten und zum Heranführen des Behältnisses (105) an die erste Abdichtungseinrichtung (125) in einer ersten Bewegung derart, dass das Behältnis (105), insbesondere das Anschlussstück (129) des Behältnisses (105), dichtend an der Öffnung der ersten Abdichtungseinrichtung (125) angelegt und die erste aseptische Zone (127) geschlossen werden kann, in welcher wenigstens das Anschlussstück (129) des Behältnisses (105) zumindest abschnittsweise angeordnet ist,
wobei der Greifer (104) ausgebildet ist zum Heranführen des Behältnisses (105) an die Fülldüse (111) innerhalb der ersten aseptischen Zone (127) in einer sich der ersten Bewegung anschließenden zweiten Bewegung derart, dass die erste Abdichtungseinrichtung (125) in ihrer Längserstreckung (125h) reduziert wird und die Fülldüse (111) das Behältnis (105) über den Kanal (130) des Anschlussstücks (129) in der ersten aseptischen Zone (127) befüllen kann und
- eine Verschließeinrichtung (200) zum Aufbringen eines Verschlusses (141) auf das Anschlussstück (129) des Behältnisses (105).

10. Anlage nach vorstehendem Anspruch 9, **dadurch gekennzeichnet, dass** der Greifer (104) ausgebildet ist, in der zweiten Bewegung das Behältnis (105) so an die Fülldüse (111) heranzuführen, dass die Fülldüse (111) zumindest abschnittsweise in den Kanal (130) des Anschlussstücks (129) (105) hineinragen kann.

11. Anlage nach einem der vorstehenden Ansprüche 9 und 10, **dadurch gekennzeichnet,**
**dass** die erste Abdichtungseinrichtung (125) ausgebildet ist, beim Heranführen des Behältnisses (105) an die Fülldüse (111) zusammengedrückt zu werden und/oder
**dass** die erste Abdichtungseinrichtung (125) eine Seitenwand (125a) umfasst, welche zumindest abschnittsweise durch einen, insbesondere die Fülldüse (111) umlaufenden, Balg (125) und/oder durch ein, insbesondere die Fülldüse (111) umlaufendes, Teleskopsystem aus gegeneinander verschiebbaren Röhren gebildet ist.

12. Anlage nach einem der vorstehenden Ansprüche 9 bis 11, **dadurch gekennzeichnet, dass** die Einrichtung (111) zum Zuführen des Sterilisierungsmittels durch die Fülldüse (111) bereitgestellt ist und/oder die Fülldüse (111) als Dorn ausgebildet ist zum Öffnen, vorzugsweise Durchstoßen, einer in dem Anschlussstück (129) des Behältnisses (105) bereitgestellten Membran (103).

13. Anlage nach einem der vorstehenden Ansprüche 9 bis 12, **dadurch gekennzeichnet,**
**dass** die Fülldüse (111) einen ersten Kanal (113) zum Zuführen einer Ernährungslösung und einen zweiten Kanal (115) zum Zuführen eines Sterilisierungsmittels umfasst oder
**dass** die Fülldüse (111) einen ersten Kanal (113) zum Zuführen eines Sterilisierungsmittels und/oder einer Ernährungslösung und einen zweiten Kanal (115) zum Absaugen eines Sterilisierungsmittels und/oder einer Ernährungslösung umfasst, insbesondere wobei
der erste Kanal (113) der Fülldüse (111) durch ein Innenrohr und der zweite Kanal (115) der Fülldüse (111) durch ein, vorzugsweise konzentrisches, Außenrohr gebildet wird und/oder
die Fülldüse (111), vorzugsweise das Außenrohr der Fülldüse (111), einen außenliegenden Dichtkonus (121) zum Abdichten der Fülldüse (111) gegenüber dem Behältnis (105), vorzugsweise gegenüber dem Anschlussstück (129) des Behältnisses (105), umfasst.

14. Anlage nach einem der vorstehenden Ansprüche 9 bis 13, **dadurch gekennzeichnet,**
**dass** die Verschließeinrichtung (200) zum Aufbringen des Verschlusses (141) auf das Anschlussstück (129) des Behältnisses (105) eine verschließbare Öffnung umfassende zweite Abdichtungseinrichtung (203), in welcher eine zweite aseptische Zone (204) bereitgestellt werden kann, umfasst und/oder
**dass** das befüllte Behältnis (105) von der Abfülleinrichtung (100) zu der Verschließeinrichtung (200), vorzugsweise mittels des Greifers, bewegbar ist und/oder
**dass** in der zweiten Abdichtungseinrichtung (203) ein Verschlussgreifer (207) beweglich angeordnet ist, mit dem mittels einer, vorzugsweise pneumatischen, Einrichtung (213) der Verschluss (141) auf das Anschlussstück (129) des befüllten Behältnisses (105) aufgesetzt werden kann.

15. Anlage nach einem der vorstehenden Ansprüche 9 bis 14, **gekennzeichnet durch**
eine Dichtplatte (135), wobei das Behältnis (105), vorzugsweise das Anschlussstück (129) des Behältnisses (105) dichtend an einer Öffnung (139) in der Dichtplatte (135), insbesondere mittels des Greifers (104), gehalten werden kann und die Dichtplatte (135) zum Schließen der ersten aseptischen Zone (127) dichtend an die erste Abdichtungseinrichtung (125) angelegt werden kann und/oder
dass die erste Abdichtungseinrichtung (125) der Abfülleinrichtung (100) an einer Trägerplatte (131) anliegt, insbesondere mit der Trägerplatte (131) verbunden ist, und die Dichtplatte (135) zum Schließen der ersten aseptischen Zone (127) dichtend an die Trägerplatte (131) angelegt werden kann, insbesondere mittels des Greifers (104).

16. Anlage nach einem der vorstehenden Ansprüche 9 bis 15, **dadurch gekennzeichnet,**
**dass** die zweite Abdichtungseinrichtung (203) der Verschließeinrichtung (200) zum Bereitstellen der zweiten aseptischen Zone (204) an eine Trägerplatte (131) angelegt werden kann und die Dichtplatte (135) zum Schließen der zweiten aseptischen Zone (204) dichtend an die Trägerplatte (131) angelegt werden kann, insbesondere mittels des Greifers (104) und/oder
**dass** die Dichtplatte (135), insbesondere zusammen mit dem Behältnis (105), das dichtend an der Öffnung (139) der Dichtplatte (135) gehalten wird, von der ersten Abdichtungseinrichtung (125), insbesondere mittels des Greifers (104), weg und zu der zweiten Abdichtungseinrichtung (203) hin verschoben und zum Bereitstellen der geschlossenen zweiten aseptischen Zone (204) dichtend an die zweite Abdichtungseinrichtung (203) angelegt werden kann.

17. Anlage nach einem der vorstehenden Ansprüche 9 bis 16, **dadurch**
**gekennzeichnet, dass** die Dichtplatte (135) unter Bildung eines Spalts (137) zwischen der Dichtplatte (135) und der Trägerplatte (131) bewegbar ist, wobei in dem zwischen der Dichtplatte (131) und der Trägerplatte (135) gebildeten Spalt (137) eine Verdrängungsströmung bereitstellbar ist und/oder
**gekennzeichnet durch** eine beweglich angeordnete Einrichtung (143) zum Reinigen, Sterilisieren und/oder Trocknen, welche an der ersten Abdichtungseinrichtung (125) und/oder an der zweiten Abdichtungseinrichtung (203) anlegbar ist, insbesondere wobei die Einrichtung (143) zum Reinigen, Sterilisieren und/oder Trocknen an der Dichtplatte (135) angeordnet ist.

## Claims

1. Method for aseptic filling of a receptacle (105) with a, preferably enteral, nutritional solution, said method including the following steps:
provide a filling device (100) with a first sealing device (125) in which at least one filling nozzle (111) is arranged, preferably in a fixed manner, and in which a first aseptic zone (127) is provided and wherein the first sealing device (125) is situated in a position which comprises an opening;
grip a receptacle (105), which includes at least one connecting piece (129) with a channel (130) for filling the receptacle (105), by way of a gripper (104);
introduce the receptacle (105) to the first sealing device (125) in a first movement in such a manner that the receptacle (105), in particular the connecting piece (129) of the receptacle (105), abuts sealingly against the opening of the first sealing device (125) and the first aseptic zone (127), in which at least the connecting piece (129) of the receptacle (105) is arranged at least in portions, is closed;
supply a sterilant, preferably by means of the filling nozzle (111), into the first aseptic zone (127) such that at least the channel (130) of the connecting piece (129) of the receptacle (105) is sterilized at least in portions;
introduce the receptacle (105) to the filling nozzle (111) inside the first aseptic zone (127) in a second movement which connects to the first movement in such a manner that the first sealing device (125) is reduced in its longitudinal extension (125h) and the filling nozzle (111) is able to fill the receptacle (105) by means of the channel (130) of the connecting piece (129);
fill the receptacle (105) through the channel (130) in the connecting piece (129) with the nutritional solution in the first aseptic zone (127) by means of the filling nozzle (111); and fit a closure (141) onto the channel (130) of the connecting piece (129) in an aseptic environment (204) such that the filled receptacle (105) is closed in an aseptic manner.

2. Method according to the preceding claim, **characterized in that** the receptacle (105) is introduced to the filling nozzle (111) in the second movement in such a manner that the filling nozzle (111) projects at least in portions into the channel (130) of the connecting piece (129) of the receptacle (105) and/or
**in that** the filling nozzle (111) is moved so far into the connecting piece (129) of the receptacle (105) that an outside surface of the filling nozzle (111), preferably a sealing cone (121) of the filling nozzle (111), abuts against the connecting piece (129) and closes the channel (130) in the connecting piece (129), preferably in a sealing manner.

3. Method according to one of the preceding claims, **characterized in that** the first aseptic zone (127) is reduced in its longitudinal extension by the second movement in which the receptacle (105) is introduced to the filling nozzle (111) and/or
**in that** the receptacle (105) to be filled is provided with a closed, sterile interior and with a connecting piece (129) which is sealed by way of a diaphragm (103) which is puncturable, in particular by means of the filling nozzle (111).

4. The method according to one of the preceding claims, **characterized in that** the closed diaphragm (103) and at least the channel (130) of the connecting piece (129) which is located above the closed diaphragm (103) is sterilized by the sterilant and the sterilized diaphragm (103) is opened prior to the filling of the receptacle (105) and/or
**in that** the receptacle (105) is introduced to the filling nozzle (111) in such manner in the second movement that the sterilized diaphragm (103) is opened, preferably punctured or broken open, by the filling nozzle (111).

5. Method according to one of the preceding claims, **characterized in that** the closure (141) is fitted onto the channel (130) of the connecting piece (129) in a closing device (200), wherein the closing device (200) is provided with a second sealing device (203) in which a closure gripper (207) is arranged and in which a second aseptic zone (204) can be provided and/or
**in that** the second sealing device (203) is opened for receiving the closure (141) and the, preferably sterile, closure (141), which is fitted onto the connecting piece (129), is removed from a conveying system by way of a, preferably separate, gripping element and transferred to the closure gripper (207) which is positioned in the open second sealing device (203) and/or
**in that** the second sealing device (203) is closed and the closure (141), in particular already whilst the receptacle (105) is being filled in the filling device (100), is cleaned, sterilized and/or dried in the closed second sealing device (203).

6. Method according to one of the preceding claims, **characterized in that** once the filling operation has been concluded, the filled receptacle (105) is moved away from the filling nozzle (111) in a third movement and in a fourth movement the filled receptacle (105) is removed from the first sealing device (125) and/or
**in that** the filled receptacle (105) is moved from the filling device (100) to the closing device (200) in a fifth movement such that at least the region of the connecting piece (129), in which the channel (130) for filling, in particular the open diaphragm (103), is situated, is situated in a protective atmosphere and/or
**in that** the receptacle (105) is introduced to the second sealing device (203) of the closure device (200) and is applied against it in a sealing manner in a sixth movement in such a manner that a closed, second aseptic zone (204) in which the closure (141) is fitted onto the connecting piece (129) of the filled receptacle (103) is provided about the closure (141) and at least about the region of the connecting piece (129) in which the channel (130) for filling, in particular the open diaphragm (103), is situated.

7. Method according to one of the preceding claims, **characterized in that** the receptacle (105), which is closed by way of the closure (141), is removed from the second aseptic sealing device (203) in a seventh movement such that the second aseptic zone (204) is open and/or
**in that** the receptacle (105), preferably the connecting piece (129) of the receptacle (105), is held in a sealing manner against an opening (139) in a sealing plate (135), in particular by means of the gripper (104), and the sealing plate (135) is placed in a sealing manner against the first sealing device (125) for closing the first aseptic zone (127) and/or
**in that** once the filling operation is concluded, the sealing plate (135), together with the receptacle (105) which is held in a sealing manner against the opening (139) in the sealing plate (135), is displaced away from the first sealing device (125), in particular by means of the gripper (104), and toward the second sealing device (203) and is placed in a sealing manner against the second sealing device (203) for providing the closed, second aseptic zone (204).

8. Method according to one of the preceding claims, **characterized in that** the first sealing device (125) of the filling device (100) abuts against a carrier plate (131), in particular is connected to the carrier plate (131) and/or
**in that** the second sealing device (203) of the closing device (200) is placed in a sealing manner against the carrier plate and/or
**in that** the sealing plate (135), together with the receptacle (105), which is held in a sealing manner against the opening (139) of the sealing plate (135), is displaced from the filling device (100) to the closing device (200) and/or vice versa, in particular by means of the gripper (104), thereby forming a gap (137) between the sealing plate (135) and the carrier plate (131), wherein a protective atmosphere is provided at least in the gap (137), for example as a result of a displacement flow to the outside.

9. Installation for, preferably aseptic, filling of a receptacle (105) which comprises at least one connecting piece (129) with a channel (130) for filling the receptacle (105) with a, preferably enteral, nutritional solution, said installation including:
a filling device (100) with a first sealing device (125) which comprises a closable opening, is adjustable in the longitudinal extension (125h), in which at least one filling nozzle (111) is arranged, preferably in a fixed manner, and in which a closed first aseptic zone (127) can be provided by means of closing the opening,
a device (111) for supplying a sterilant into the first aseptic zone (127) such that at least the channel (130) of the connecting piece (129) of the receptacle (105) is sterilizable at least in portions;
a gripper (104) for holding and for introducing the receptacle (105) to the first sealing device (125) in a first movement in such a manner that the receptacle (105), in particular the connecting piece (129) of the receptacle (105), can be placed in a sealing manner against the opening of the first sealing device (125) and the first aseptic zone (127), in which at least the connecting piece (129) of the receptacle (105) is arranged at least in portions, can be closed,
wherein the gripper (104) is realized for introducing the receptacle (105) to the filling nozzle (111) inside the first aseptic zone (127) in a second movement which connects to the first movement in such a manner that the first sealing device (125) is reduced in its longitudinal extent (125h) and the filling nozzle (111) can fill the receptacle (105) by means of the channel (130) of the connecting piece (129) in the first aseptic zone (127) and
a closing device (200) for fitting a closure (141) onto the connecting piece (129) of the receptacle (105).

10. Installation according to preceding Claim 9, **characterized in that** the gripper (104) is realized to introduce the receptacle (105) to the filling nozzle (111) in such a manner in the second movement that the filling nozzle (111) is able to project into the channel (130) of the connecting part (129) (105) at least in portions.

11. Installation according to either of preceding Claims 9 and 10, **characterized in that** the first sealing device (125) is realized so as to be compressed when the receptacle (105) is introduced to the filling nozzle (111) and/or
**in that** the first sealing device (125) includes a side wall (125a) which is formed at least in portions by a bellows (125), which extends in particular around the filling nozzle (111), and/or by a telescopic system, which extends in particular around the filling nozzle (111), produced from pipes which can be displaced in relation to one another.

12. Installation according to one of preceding Claims 9 to 11, **characterized in that** the device (111) for supplying the sterilant is provided by the filling nozzle (111) and/or the filling nozzle (111) is realized as a mandrel for opening, preferably puncturing, a diaphragm (103) which is provided in the connecting piece (129) of the receptacle (105).

13. Installation according to one of preceding Claims 9 to 12, **characterized in that** the filling nozzle (111) includes a first channel (113) for supplying a nutritional solution and a second channel (115) for supplying a sterilant or
**in that** the filling nozzle (111) includes a first channel (113) for supplying a sterilant and/or a nutritional solution and a second channel (115) for sucking out a sterilant and/or a nutritional solution, in particular wherein the first channel (113) of the filling nozzle (111) is formed by an inside pipe and the second channel (115) of the filling nozzle (111) by a, preferably concentric, outside pipe and/or
the filling nozzle (111), preferably the outside pipe of the filling nozzle (111), includes an outside sealing cone (121) for sealing the filling nozzle (111) in relation to the receptacle (105), preferably in relation to the connecting piece (129) of the receptacle (105).

14. Installation according to one of preceding Claims 9 to 13, **characterized in that**, for fitting the closure (141) onto the connecting piece (129) of the receptacle (105), the closing device (200) includes a second sealing device (203) which includes a closable opening and in which a second aseptic zone (204) can be provided, and/or
**in that** the filled receptacle (105) is movable from the filling device (100) to the closing device (200), preferably by means of the gripper, and/or
**in that** a closure gripper (207) is movably arranged in the second sealing device (203), by way of which closure gripper the closure (141) is able to be fitted onto the connecting piece (129) of the filled receptacle (105) by means of a, preferably pneumatic, device (213).

15. Installation according to one of preceding Claims 9 to 14, **characterized by** a sealing plate (135), wherein the receptacle (105), preferably the connecting piece (129) of the receptacle (105), can be held in a sealing manner against an opening (139) in the sealing plate (135), in particular by means of the gripper (104), and the sealing plate (135) can be placed against the first sealing device (125) for closing the first aseptic zone (127) and/or
in that the first sealing device (125) of the filling device (100) abuts against a carrier plate (131), in particular is connected to the carrier plate (131), and the sealing plate (135) can be placed in a sealing manner against the carrier plate (131), in particular by means of the gripper (104), for closing the first aseptic zone (127).

16. Installation according to one of the preceding Claims 9 to 15, **characterized in that** the second sealing device (203) of the closing device (200) can be placed against a carrier plate (131) for providing the second aseptic zone (204) and the sealing plate (135) can be placed in a sealing manner against the carrier plate (131) for closing the second aseptic zone (204), in particular by means of the gripper (104) and/or
**in that** the sealing plate (135), in particular together with the receptacle (105) which is held in a sealing manner against the opening (139) of the sealing plate (135), can be displaced away from the first sealing device (125), in particular by means of the gripper (104), and toward the second sealing device (203) and can be placed in a sealing manner against the second sealing device (203) for providing the closed second aseptic zone (204).

17. Installation according to one of preceding Claims 9 to 16, **characterized in that** the sealing plate (135) is movable thereby forming a gap (137) between the sealing plate (135) and the carrier plate (131), wherein a displacement flow is providable in the gap (137) which is formed between the sealing plate (131) and the carrier plate (135) and/or
**characterized by** a movably arranged device (143) for cleaning, sterilizing and/or drying which is placeable against the first sealing device (125) and/or against the second sealing device (203), in particular wherein the device (143) for cleaning, sterilizing and/or drying is arranged on the sealing plate (135).

## Revendications

1. Procédé de remplissage aseptique d'un récipient (105) avec une solution nutritive, de préférence entérale, comprenant les étapes suivantes :
fourniture d'un système de remplissage (100) avec un premier système d'étanchéité (125) dans lequel est disposée au moins une buse de remplissage (111), de préférence stationnaire, et dans lequel une première zone aseptique (127) est fournie, et le premier système d'étanchéité (125) se trouvant dans une position présentant une ouverture ;
saisie d'un récipient (105), qui comprend au moins une pièce de raccordement (129) avec un canal (130) pour le remplissage du récipient (105), avec un préhenseur (104) ;
avancement du récipient (105) vers le premier système d'étanchéité (125) dans un premier mouvement de telle sorte que le récipient (105), en particulier la pièce de raccordement (129) du récipient (105), est adjacent de façon étanche à l'ouverture du premier système d'étanchéité (125), et la première zone aseptique (127), dans laquelle est disposée au moins la pièce de raccordement (129) du récipient (105) au moins par tronçons, est fermée ;
introduction d'un agent de stérilisation, de préférence au moyen de la buse de remplissage (111), dans la première zone aseptique (127) de telle sorte qu'au moins le canal (130) de la pièce de raccordement (129) du récipient (105) est stérilisé au moins par tronçons ;
avancement du récipient (105) vers la buse de remplissage (111) à l'intérieur de la première zone aseptique (127) dans un deuxième mouvement qui suit le premier mouvement de telle sorte que l'extension longitudinale (125) du premier système d'étanchéité (125) est réduite et la buse de remplissage (111) peut remplir le récipient (105) par le biais du canal (130) de la pièce de raccordement (129) ;
remplissage du récipient (105), à travers le canal (130) dans la pièce de raccordement (129), avec la solution nutritive au moyen de la buse de remplissage (111) dans la première zone aseptique (127) ; et
placement d'une obturation (141) sur le canal (130) de la pièce de raccordement (129) dans un environnement (204) aseptique de telle sorte que le récipient (105) rempli est obturé de façon aseptique.

2. Procédé selon la revendication précédente, **caractérisé**
**en ce que**, dans le deuxième mouvement, le récipient (105) est avancé vers la buse de remplissage (111) de telle sorte que la buse de remplissage (111) fait saillie au moins par tronçons dans le canal (130) de la pièce de raccordement (129) du récipient (105) et/ou
**en ce que** la buse de remplissage (111) est déplacée à ce point à l'intérieur de la pièce de raccordement (129) du récipient (105) qu'un côté extérieur de la buse de remplissage (111), de préférence un cône d'étanchéité (121) de la buse de remplissage (111), est adjacent à la pièce de raccordement (129) et ferme, de préférence de façon étanche, le canal (130) dans la pièce de raccordement (129).

3. Procédé selon l'une des revendications précédentes, **caractérisé**
**en ce que** l'extension longitudinale de la première zone aseptique (127) est réduite par le deuxième mouvement au cours duquel le récipient (105) est avancé vers la buse de remplissage (111), et/ou
**en ce que** le récipient (105) à remplir est fourni avec un espace intérieur stérile fermé et avec une pièce de raccordement (129) qui est obturée avec une membrane (103) pouvant être transpercée, en particulier au moyen de la buse de remplissage (111).

4. Procédé selon l'une des revendications précédentes, **caractérisé**
**en ce que** la membrane (103) fermée et au moins le canal (130) de la pièce de raccordement (129) situé au-dessus de la membrane (103) fermée sont stérilisés par l'agent de stérilisation, et la membrane (103) stérilisée est ouverte avant le remplissage du récipient (105), et/ou
**en ce que**, dans le deuxième mouvement, le récipient (105) est avancé vers la buse de remplissage (111) de telle sorte que la membrane (103) stérilisée est ouverte par la buse de remplissage (111), de préférence transpercée ou ouverte de force.

5. Procédé selon l'une des revendications précédentes, **caractérisé**
**en ce que** l'obturation (141) est placée sur le canal (130) de la pièce de raccordement (129) dans un système d'obturation (200), le système d'obturation (200) étant fourni avec un deuxième système d'étanchéité (203) dans lequel est disposé un préhenseur d'obturation (207) et dans lequel une deuxième zone aseptique (204) peut être fournie et/ou
**en ce que** le deuxième système d'étanchéité (203) est ouvert pour recevoir l'obturation (141), et l'obturation (141), de préférence stérile, qui est placée sur la pièce de raccordement (129) est prélevée sur un système de transport avec un élément de préhenseur, de préférence séparé, et est remise au préhenseur d'obturation (207) positionné dans le deuxième système d'étanchéité (203) ouvert et/ou
**en ce que** le deuxième système d'étanchéité (203) est fermé, et l'obturation (141), en particulier déjà pendant que le récipient (105) est rempli dans le système de remplissage (100), est nettoyée, stérilisée et/ou séchée dans le deuxième système d'étanchéité (203) fermé.

6. Procédé selon l'une des revendications précédentes, **caractérisé**
**en ce que**, une fois terminé le processus de remplissage, le récipient (105) rempli est, dans un troisième mouvement, éloigné de la buse de remplissage (111) et, dans un quatrième mouvement, le récipient (105) rempli est enlevé du premier système d'étanchéité (125) et/ou
**en ce que**, dans un cinquième mouvement, le récipient (105) rempli est déplacé à partir du système de remplissage (100) vers le système d'obturation (200) de telle sorte qu'au moins la zone de la pièce de raccordement (129) dans laquelle se trouve le canal (130) pour le remplissage, en particulier la membrane (103) ouverte, se trouve dans une atmosphère de protection et/ou
**en ce que**, dans un sixième mouvement, le récipient (105) est avancé vers le deuxième système d'étanchéité (203) du système d'obturation (200) et est plaqué dessus de façon étanche de telle sorte que, autour de l'obturation (141) et au moins autour de la zone de la pièce de raccordement (129) dans laquelle se trouve le canal (130) pour le remplissage, en particulier la membrane (103) ouverte, il est fourni une deuxième zone aseptique (204) fermée dans laquelle l'obturation (141) est placée sur la pièce de raccordement (129) du récipient (105) rempli.

7. Procédé selon l'une des revendications précédentes, **caractérisé**
**en ce que**, dans un septième mouvement, le récipient (105) obturé avec l'obturation (141) est enlevé du deuxième système d'étanchéité (203) de telle sorte que la deuxième zone aseptique (204) est ouverte et/ou
**en ce que** le récipient (105), de préférence la pièce de raccordement (129) du récipient (105), est retenu de façon étanche sur une ouverture (139) dans une plaque d'étanchéité (135), en particulier au moyen du préhenseur (104), et la plaque d'étanchéité (135) est, pour la fermeture de la première zone aseptique (127), appliquée de façon étanche sur le premier système d'étanchéité (125), et/ou
**en ce que**, une fois terminé le processus de remplissage, la plaque d'étanchéité (135), conjointement avec le récipient (105) qui est retenu de façon étanche sur l'ouverture (139) dans la plaque d'étanchéité (135), est éloignée du premier système d'étanchéité (125), en particulier au moyen du préhenseur (104), et déplacée vers le deuxième système d'étanchéité (203), et est appliquée de façon étanche sur le deuxième système d'étanchéité (203) pour la fourniture de la deuxième zone aseptique (204) fermée.

8. Procédé selon l'une des revendications précédentes, **caractérisé**
**en ce que** le premier système d'étanchéité (125) du système de remplissage (100) est adjacent à une plaque support (131), en particulier est raccordé à la plaque support (131), et/ou
**en ce que** le deuxième système d'étanchéité (203) du système d'obturation (200) est appliqué de façon étanche sur la plaque support, et/ou
**en ce que** la plaque d'étanchéité (135), conjointement avec le récipient (105) qui est retenu de façon étanche sur l'ouverture (139) de la plaque d'étanchéité (135), est déplacée à partir du système de remplissage (100) vers le système d'obturation (200) et/ou inversement, en particulier au moyen du préhenseur (104), avec formation d'un interstice (137) entre la plaque d'étanchéité (135) et la plaque support (131), une atmosphère de protection étant fournie au moins dans l'interstice (137), par exemple par un courant de déplacement vers l'extérieur.

9. Installation pour le remplissage, de préférence aseptique, d'un récipient (105) qui comprend au moins une pièce de raccordement (129) avec un canal (130) pour le remplissage du récipient (105) avec une solution nutritive, de préférence entérale, comprenant :
un système de remplissage (100), avec un premier système d'étanchéité (125) présentant une ouverture pouvant être obturée et dont l'extension longitudinale (125h) est variable, dans lequel est disposée au moins une buse de remplissage (111), de préférence stationnaire, et dans lequel une première zone aseptique (127) fermée peut être fournie par le biais d'une obturation de l'ouverture,
un système (111) destiné à l'introduction d'un agent de stérilisation dans la première zone aseptique (127) de telle sorte qu'au moins le canal (130) de la pièce de raccordement (129) du récipient (105) peut être stérilisé au moins par tronçons ;
un préhenseur (104) pour la retenue et pour l'avancement du récipient (105) vers le premier système d'étanchéité (125) dans un premier mouvement de telle sorte que le récipient (105), en particulier la pièce de raccordement (129) du récipient (105), est appliqué de façon étanche sur l'ouverture du premier système d'étanchéité (125), et la première zone aseptique (127) peut être fermée, dans laquelle au moins la pièce de raccordement (129) du récipient (105) est disposée au moins par tronçons,
le préhenseur (104) étant constitué pour l'avancement du récipient (105) vers la buse de remplissage (111) à l'intérieur de la première zone aseptique (127) dans un deuxième mouvement qui suit le premier mouvement de telle sorte que l'extension longitudinale (125h) du premier système d'étanchéité (125) est réduite, et la buse de remplissage (111) peut remplir le récipient (105) par le biais du canal (130) de la pièce de raccordement (129) dans la première zone aseptique (127), et
un système d'obturation (200) pour le placement d'une obturation (141) sur la pièce de raccordement (129) du récipient (105).

10. Installation selon la revendication précédente 9, **caractérisée en ce que** le préhenseur (104) est constitué pour, dans le deuxième mouvement, avancer le récipient (105) vers la buse de remplissage (111) de telle sorte que la buse de remplissage (111) peut faire saillie au moins par tronçons dans le canal (130) de la pièce de raccordement (129) (105).

11. Installation selon l'une des revendications précédentes 9 et 10, **caractérisée en ce que**
le premier système d'étanchéité (125) est constitué pour, lors de l'avancement du récipient (105) vers la buse de remplissage (111), être comprimé, et/ou
**en ce que** le premier système d'étanchéité (125) comprend une paroi latérale (125a) qui est formée au moins par tronçons par un soufflet (125), en particulier entourant la buse de remplissage (111), et/ou par un système télescopique, en particulier entourant la buse de remplissage (111), composé de tubes pouvant coulisser les uns par rapport aux autres.

12. Installation selon l'une des revendications précédentes 9 à 11, **caractérisée en ce que** le système (111) est fourni pour l'acheminement de l'agent de stérilisation par la buse de remplissage (111) et/ou la buse de remplissage (111) est constituée en tant que poinçon pour ouvrir, de préférence pour transpercer, une membrane (103) fournie dans la pièce de raccordement (129) du récipient (105).

13. Installation selon l'une des revendications précédentes 9 à 12, **caractérisée**
**en ce que** la buse de remplissage (111) comprend un premier canal (113) pour l'acheminement d'une solution nutritive et un deuxième canal (115) pour l'acheminement d'un agent de stérilisation, ou
**en ce que** la buse de remplissage (111) comprend un premier canal (113) pour l'acheminement d'un agent de stérilisation et/ou d'une solution nutritive, et un deuxième canal (115) pour l'aspiration d'un agent de stérilisation et/ou d'une solution nutritive,
en particulier le premier canal (113) de la buse de remplissage (111) étant formé par un tube intérieur, et le deuxième canal (115) de la buse de remplissage (111) étant formé par un tube extérieur, de préférence concentrique, et/ou
la buse de remplissage (111), en particulier le tube extérieur de la buse de remplissage (111), comprenant un cône d'étanchéité (121) situé à l'extérieur pour rendre la buse de remplissage (111) étanche vis-à-vis du récipient (105), de préférence vis-à-vis de la pièce de raccordement (129) du récipient (105).

14. Installation selon l'une des revendications précédentes 9 à 13, **caractérisée**
**en ce que**, pour le placement de l'obturation (141) sur la pièce de raccordement (129) du récipient (105), le système d'obturation (200) comprend un deuxième système d'étanchéité (203), comprenant une ouverture pouvant être obturée, dans lequel une deuxième zone aseptique (204) peut être fournie, et/ou
**en ce que** le récipient (105) peut être déplacé à partir du système de remplissage (100) vers le système d'obturation (200), de préférence au moyen du préhenseur, et/ou
**en ce que**, dans le deuxième système d'étanchéité (203), un préhenseur d'obturation (207) est disposé de façon mobile, avec lequel, au moyen d'un système (213), de préférence pneumatique, l'obturation (141) peut être posée sur la pièce de raccordement (129) du récipient (105) rempli.

15. Installation selon l'une des revendications précédentes 9 à 14, **caractérisée par**
une plaque d'étanchéité (135), le récipient (105), de préférence la pièce de raccordement (129) du récipient (105), pouvant être retenu de façon étanche sur une ouverture (139) dans la plaque d'étanchéité (135), en particulier au moyen du préhenseur (104), et la plaque d'étanchéité (135) pouvant être appliquée de façon étanche sur le premier système d'étanchéité (125) pour la fermeture de la première zone aseptique (127), et/ou
en ce que le premier système d'étanchéité (125) du système de remplissage (100) est adjacent à une plaque support (131), en particulier est raccordé à la plaque support (131), et la plaque d'étanchéité (135) peut être appliquée de façon étanche sur la plaque support (131) pour la fermeture de la première zone aseptique (127), en particulier au moyen du préhenseur (104).

16. Installation selon l'une des revendications précédentes 9 à 15, **caractérisée**
**en ce que** le deuxième système d'étanchéité (203) du système d'obturation (200) peut être appliqué sur une plaque support (131) pour la fourniture de la deuxième zone aseptique (204), et la plaque d'étanchéité (135) peut être appliquée de façon étanche sur la plaque support (131) pour la fermeture de la deuxième zone aseptique (204), en particulier au moyen du préhenseur (104), et/ou
**en ce que** la plaque d'étanchéité (135), en particulier conjointement avec le récipient (105) qui est retenu de façon étanche sur l'ouverture (139) de la plaque d'étanchéité (135), est éloignée du premier système d'étanchéité (125), en particulier au moyen du préhenseur (104), et déplacée vers le deuxième système d'étanchéité (203), et peut être appliquée de façon étanche sur le deuxième système d'étanchéité (203) pour la fourniture de la deuxième zone aseptique (204) fermée.

17. Installation selon l'une des revendications précédentes 9 à 16, **caractérisée**
**en ce que** la plaque d'étanchéité (135) peut, avec formation d'un interstice (137), être déplacée entre la plaque d'étanchéité (135) et la plaque support (131), un courant de déplacement pouvant être fourni dans l'interstice (137) formé entre la plaque d'étanchéité (131) et la plaque support (135), et/ou
**caractérisée par** un système (143), disposé de façon mobile pour le nettoyage, la stérilisation et/ou le séchage, qui peut être appliqué sur le premier système d'étanchéité (125) et/ou sur le deuxième système d'étanchéité (203), en particulier le système (143) étant disposé sur la plaque d'étanchéité (135) pour le nettoyage, la stérilisation et/ou le séchage.
